# FASCICULE DE BREVET EUROPEEN

(11) **EP 1 196 523 B1**
(45) Date de publication et mention de la délivrance du brevet: **15.09.2004**
(21) Numéro de dépôt: 00945975.1
(22) Date de dépôt: 19.06.2000
(51) Int. Cl.: C11D 3/37

(54) **COMPOSITION NETTOYANTE COMPRENANT UN POLYMERE HYDROSOLUBLE OU HYDRODISPERSABLE**
EIN WASSERLÖSLICHES ODER WASSERDISPERGIERBARES POLYMER ENTHALTENDES REINIGUNGSMITTEL
CLEANSING COMPOSITION COMPRISING A WATER SOLUBLE OR WATER DISPERSIBLE POLYMER

(30) Priorité: 15.07.1999 FR 9909185
(43) Date de publication de la demande: 17.04.2002
(73) Titulaire: Rhodia Chimie, 92512 Boulogne-Billancourt Cedex (FR)
(72) Inventeur: AUBAY, Eric, F-94170 Le Perreux sur Marne (FR); YEUNG, Dominic, Mississauga, Ontario L4Y 3J2 (CA)
(74) Mandataire: Fabre, Madeleine-France
(86) Numéro de dépôt international: PCT/FR2000/001688
(87) Numéro de publication internationale: WO 2001/005920

(56) Documents cités:
- EP-A- 0 099 694
- EP-A- 0 602 254
- US-A- 3 766 156
- US-A- 5 115 065
- DATABASE WPI Section Ch, Week 198621 Derwent Publications Ltd., London, GB; Class A14, AN 1986-133895 XP002130775 & JP 61 069884 A (IPPOSHA YUSHI KOGYO KK), 10 avril 1986 (1986-04-10)
- PATENT ABSTRACTS OF JAPAN vol. 015, no. 038 (C-0800), 30 janvier 1991 (1991-01-30) & JP 02 274738 A (IPPOSHA OIL IND CO LTD), 8 novembre 1990 (1990-11-08)

## Description

La présente invention a pour objet une composition nettoyante ou de rinçage destinée au traitement de surfaces dures industrielles, domestiques ou de collectivité, notamment de type verre, vitre, céramique, carrelage, polymère organique dur, métal, bois ... visant à conférer à celles-ci des propriétés hydrophiles ainsi que des propriétés de protection (anticorrosion) du verre, de la vaisselle et des décors par les milieux lessiviels lors de lavages répétés en lave-vaisselle automatique.

L'invention a plus particulièrement pour objet une composition nettoyante destinée au traitement d'une surface dure qui soit apte à conférer à celle-ci des propriétés hydrophiles rémanentes de manière à éviter la présence ultérieure de traces dues en particulier au séchage des gouttes d'eau déposées sur ladite surface.

Les formulations détergentes commerciales permettent de nettoyer efficacement les surfaces dures industrielles, domestiques ou de collectivité. Elles sont généralement constituées d'une solution aqueuse de tensioactifs, notamment de tensioactifs non ioniques et anioniques, d'alcool(s) pour faciliter le séchage, et éventuellement d'agents séquestrants et de bases pour ajuster le pH. Un défaut important de ces formulations détergentes est que le contact ultérieur de la surface dure avec de l'eau peut conduire lors du séchage à la présence de traces. Ce contact avec l'eau après application de détergent peut provenir par exemple de l'eau de pluie dans le cas de vitres, de l'eau du réseau sur un carrelage de salle de bain, ou de l'eau de rinçage lorsque le nettoyage exige un rinçage. Elles peuvent également provenir du séchage de la vaisselle à l'air libre dans le cas de formules détergentes pour nettoyer la vaisselle à la main, ou du séchage de la vaisselle en machine automatique lorsqu'il s'agit de détergent pour machine lave-vaisselle. Dans le cas du nettoyage de la vaisselle en machine automatique, ladite formule peut soit être utilisée dans le cycle de nettoyage (formule détergente) soit lors du rinçage (liquide de rinçage).

La présence de traces ou taches laissées sur les surfaces dures par l'eau venant au contact de celles-ci est due au phénomène de contraction des gouttes d'eau au contact de la surface dure qui, lors du séchage ultérieur, laissent sur la surface des traces reproduisant les formes et dimensions originales des gouttes.

Jusqu'à présent, il n'existe pas de solution satisfaisante à ce problème.

Pour résoudre le problème posé par la rétractation et le séchage des gouttes d'eau, la solution consiste à augmenter l'hydrophilie de la surface afin d'obtenir un angle de contact le plus faible possible entre la surface dure à traiter et la goutte d'eau.

Les travaux des inventeurs ayant conduit à la présente invention ont permis de déterminer que ce problème pouvait être résolu de manière efficace et durable en incorporant dans les compositions nettoyantes classiques de surfaces dures, un composé polymère organique hydrosoluble ou hydrodispersable ayant à la fois une fonction d'interaction avec la surface à traiter et une fonction conférant à cette surface un caractère hydrophile.

JP 61 60 9884 -A- décrit une composition pour le traitement antistatique de matériaux en fibres synthétiques, des films plastiques ou du papier, comprenant un polymère dérivé d'un monomère polycationique et un sel de guanidine.

Un premier objet de l'invention consiste en une composition nettoyante ou de rinçage comprenant au moins un agent tensioactif et au moins un copolymère hydrosoluble ou hydrodispersable comprenant, sous la forme d'unités polymérisées :
(a) au moins un composé monomère de formule générale I : dans laquelle
   - R₁ est un atome d'hydrogène, un groupe méthyle ou éthyle ;
   - R₂, R₃, R₄, R₅, R₆ identiques ou différents sont des groupes alkyle, hydroxyalkyle ou aminoalkyle, linéaire ou ramifié en C₁-C₆, de préférence en C₁-C₄.
   - m est un nombre entier de 0 à 10, de préférence de 0 à 2 ;
   - n est un nombre entier de 1 à 6, de préférence 2 à 4 ;
   - Z représente un groupe -C(O)O-, -C(O)NH- ou un atome d'oxygène ;
   - A représente un groupe (CH₂)ₚ, p étant un nombre entier de 1 à 6, de préférence de 2 à 4;
   - B représente une chaîne polyméthylène linéaire ou ramifiée en C₂-C₁₂, avantageusement C₃-C₆, éventuellement interrompue par un ou plusieurs hétéroatomes ou hétérogroupes O ou NH, et éventuellement substituée par un ou plusieurs groupes hydroxyles ou amino, de préférence hydroxyles ;
   - X identiques ou différents représentent des contre-ions ;
(b) au moins un monomère hydrophile portant une fonction à caractère acide copolymérisable avec (a) et susceptible de s'ioniser dans le milieu d'application.
(c) éventuellement au moins un composé monomère à insaturation éthylénique de charge neutre, copolymérisable avec (a) et (b), de préférence un composé monomère hydrophile à insaturation éthylénique de charge neutre portant un ou plusieurs groupes hydrophiles, copolymérisable avec (a) et (b).

Le monomère (a) peut être préparé par exemple selon les schémas réactionnels suivants :

Le monomère (a) confère au copolymère des caractéristiques d'interaction avec la surface à traiter, permettant notamment un ancrage du copolymère sur cette surface.

Le monomère (b) et éventuellement le monomère (c) confère au copolymère des caractéristiques hydrophiles qui, après ancrage du copolymère sur la surface à traiter se transmettent à celle-ci.

Cette propriété d'hydrophilisation de la surface permet de plus de réduire la formation de buée sur la surface ; ce bénéfice peut être exploité dans les formules de nettoyage pour les vitres et les miroirs, en particulier en salles de bain.

Le copolymère utilisé dans l'invention présente avantageusement une masse moléculaire d'au moins 1 000, avantageusement d'au moins 10 000 ; elle peut aller jusqu'à 20 000 000, avantageusement jusqu'à 10 000 000.

Sauf indications contraires, lorsqu'on parlera de masse moléculaire, il s'agira de la masse moléculaire en poids, exprimée en g/mol. Celle-ci peut être déterminée par chromatographie de perméation de gel aqueux (GPC) ou mesure de la viscosité intrinsèque dans une solution 1 N de NaNO₃ at 30°C.

Le copolymère est de préférence statistique.

De façon préférentielle, dans la formule générale (I) du monomère (a),
- Z représente C(O)O, C(O)NH ou O, tout préférentiellement C(O)NH;
- n est égal à 2 ou 3, tout particulièrement 3
- m va de 0 à 2, de préférence est égal à 0 ou 1, tout particuliètrement à 0 ;
- B représente avec q de 1 à 4, de préférence égal à 1 ;
- R₁ à R₆ identiques ou différents représentent un groupe méthyle ou éthyle.

Le monomère (a) préféré est le DIQUAT de formule suivante :

X⁻ représentant l'ion chlorure.

D'autres monomères (a) particulièrement intéressants sont : p = 2 à 4

Les anions X sont notamment un anion d'halogène, de préférence de chlore, sulfonate, sulfate, hydrogénosulfate, phosphate, phosphonate, citrate, formiate et acétate.

Les monomères (b) sont avantageusement des acides carboxyliques, sulfoniques, sulfuriques, phosphoniques ou phosphoriques en C₃-C₈ à insaturation monoéthylénique, leurs anhydrides et leurs sels hydrosolubles.

Parmi les monomères (b) préférés, on peut citer l'acide acrylique, l'acide méthacrylique, l'acide α-éthacrylique, l'acide β,β-diméthylacrylique, l'acide méthylènemalonique, l'acide vinylacétique, l'acide allylacétique, l'acide éthylidineacétique, l'acide propylidineacétique, l'acide crotonique, l'acide maléique, l'acide fumarique, l'acide itaconique, l'acide citraconique, l'acide mésaconique, la N-méthacroyl-alanine, la N-acryloyl-hydroxy-glycine, l'acrylate de sulfopropyle, l'acrylate de sulfoéthyle, le méthacrylate de sulfoéthyle, l'acide styrène sulfonique, l'acide vinyl sulfonique, l'acide vinylphosphonique, l'acrylate de phosphoéthyle, l'acrylate de phophonoéthyle, l'acrylate de phosphopropyle, l'acrylate de phophonopropyle, le méthacrylate de phosphoethyle, le méthacrylate de phophonoethyle, le méthacrylate de phosphopropyle, le méthacrylate de phophonopropyle, et les sels de métal alcalin et d'ammonium de ceux-ci.

Parmi les monomères (c), on peut citer l'acrylamide, l'alcool vinylique, les esters d'alkyle en C₁-C₄ de l'acide acrylique et de l'acide méthacrylique, les esters d'hydroxyalkyle en C₁-C₄ de l'acide acrylique et de l'acide méthacrylique, notamment l'acrylate et le méthacrylate d'éthylène glycol et de propylène glycol, les esters polyalkoxylés de l'acide acrylique et de l'acide méthacrylique, notamment les esters de polyéthylène glycol et de polypropylène glycol, les esters de l'acide acrylique ou de l'acide méthacrylique et de polyéthylène glycol ou polypropylène glycol mono C₁-C₂₅ alkyl ethers, l'acétate de vinyle, la vinylpyrrolidone, le methylvinyléther.

Le taux de monomères (a) est avantageusement compris entre 3 et 80 % molaire, de préférence 10 à 60 % molaire.

Le taux de monomères (b) est avantageusement compris entre 10 et 95 % molaire , de préférence 20 à 70 % molaire.

Le taux de monomères (c) est avantageusement compris entre 0 et 50 %, de préférence 0 et 30%, tout particulièrement de 5 à 25 % molaire.

Le rapport molaire de monomère cationique au monomère anionique (a)/(b) est avantageusement compris entre 80/20 et 5/95, de préférence entre 60/40 et 20/80.

Les copolymères utilisés dans l'invention peuvent être obtenus selon les techniques connues de préparation des copolymères, notamment par polymérisation par voie radicalaire des monomères de départ éthyléniquement insaturés qui sont des composés connus ou pouvant être facilement obtenus par l'homme du métier en mettant en oeuvre des procédés de synthèse classique de chimie organique.

On pourra notamment se référer aux procédés décrits dans US 4 387 017 et EP 156 646.

La polymérisation radicalaire est de préférence conduite dans un environnement exempt d'oxygène, par exemple en présence d'un gaz inerte (hélium, argon, etc) ou d'azote. La réaction est effectuée dans un solvant inerte, de préférence le méthanol ou l'éthanol, et de façon plus préférée dans l'eau.

La polymérisation est initiée par addition d'un initiateur de polymérisation. Les initiateurs utilisés sont les initiateurs de radicaux libres habituellement utilisés dans la technique. Des exemples comprennent les peresters organiques (t-butylperoxypivalate, t-amylperoxypivalate, t-butylperoxy-∝-éthylhexanoate, etc) ; des composés organiques de type azo, par exemple le chlorhydrate d'azo-bis-amidino-propane, l'azo-bis-isobutyronitrile, l'azo-bis-2,4-diméthylvaléronitrile, etc) ; les peroxydes inorganiques et organiques, par exemple le peroxyde d'hydrogène, le peroxyde de benzyle et le peroxyde de butyle, etc ; des systèmes d'initiateurs redox, par exemple ceux comprenant des agents oxydants, tels que les persulfates (notamment les persulfates d'ammonium ou de métaux alcalins, etc) ; les chlorates et les bromates (y compris les chlorates et/ou les bromates inorganiques ou organiques) ; les agents réducteurs tels que les sulfites et bisulfites (y compris les sulfites ou bisulfites inorganiques et/ou organiques) ; l'acide oxalique et l'acide ascorbique ainsi que les mélanges de deux ou plusieurs de ces composés.

Les initiateurs préférés sont des initiateurs solubles dans l'eau. On préfère en particulier le persulfate de sodium et le chlorhydate d'azo-bis-amidinopropane.

En variante, la polymérisation peut être initiée par irradiation à l'aide de lumière ultra-violette. La quantité d'initiateurs utilisés est en général, une quantité suffisante pourra réaliser l'initiation de la polymérisation. De préférence, les initiateurs sont présents en une quantité allant de 0,001 à environ 10 % en poids par rapport au poids total des monomères, et de préférence sont compris en une quantité inférieure à 0,5 % en poids par rapport au poids total des monomères, une quantité préférée étant située dans la plage de 0,005 à 0,5 % en poids par rapport au poids total des monomères. L'initiateur est ajouté au mélange de polymérisation, soit de manière continue soit de manière discontinue.

Lorsque l'on veut obtenir des copolymères de masse moléculaire élevée, il est souhaitable de rajouter de l'initiateur frais pendant la réaction de polymérisation. L'addition graduelle ou discontinue permet également une polymérisation plus efficace et un temps de réaction moins long. La polymérisation est réalisée dans des conditions réactionnelles efficaces pour polymériser les monomères (a), les monomères (b) et éventuellement les monomères (c) en atmosphère exempte d'oxygène. De préférence, la réaction est conduite à une température allant d'environ 30° à environ 100° et de préférence entre 60° et 90°C. L'atmosphère exempte d'oxygène est maintenue pendant toute la durée de la réaction, par exemple par maintien d'une purge d'azote tout au long de la réaction.

Un copolymère particulièrement préféré est le suivant : avec x ayant une valeur moyenne de 0 à 50%, de préférence de 0 à 30%, tout particulièrement de 5 à 25%,
y ayant une valeur moyenne de 10 à 95%, de préférence de 20 à 70%,
z ayant une valeur moyenne de 3 à 80%, de préférence de 10 à 60%,
et le rapport y/z étant de manière préférée de l'ordre de 4/1 à 1/2,
avec x+y+z = 100%, x, y et z représentant les % molaires de motifs dérivés respectivement d'acrylamide, d'acide acrylique (sel de sodium) et de DIQUAT.

D'autres polymères préférés sont les suivants : avec x ayant une valeur moyenne de 0 à 50% de préférence de 0 à 30%, tout particulièrement de 5 à 25%,
y ayant une valeur moyenne de 10 à 95%, de préférence de 20 à 70%,
z ayant une valeur moyenne de 3 à 80%, de préférence de 10 à 60%,
et le rapport y/z étant de manière préférée de l'ordre de 4/1 à 1/2, avec x+y+z = 100%, x, y et z représentant les % molaires de motifs dérivés respectivement d'acrylamide, d'acide acrylique (sel de sodium) et de DIQUAT.

Selon l'invention, les copolymères peuvent être utilisés en particulier dans des compositions nettoyantes pour surfaces dures.

Dans le domaine du nettoyage, les copolymères sont utiles pour conférer à des surfaces sur lesquelles il sont appliqués des propriétés d'hydrophilisation, en particulier pour conférer à des surfaces des propriétés anti-taches ou anti-traces rémanentes.

Ils présentent en outre la propriété d'empêcher ou de limiter la corrosion du verre, de la vaisselle et des décors par les milieux lessiviels lors de lavages répétés en lave-vaisselle automatique.

Par "propriétés anti-traces ou anti-taches rémanentes", on entend que la surface traitée conserve ces propriétés au cours du temps, y compris après des contacts ultérieurs avec de l'eau, qu'il s'agisse d'eau de pluie, d'eau du réseau de distribution ou de l'eau de rinçage additionnée ou non de produits de rinçage.

Lesdits copolymères peuvent être introduits dans une formulation nettoyante ou de rinçage destinée à traiter les surfaces dures à une teneur comprise entre 0,0005 % et 10 % , de préférence entre 0,001 et 5% en poids par rapport au poids total de la formulation, suivant la concentration en ingrédients actifs de la composition.

La composition selon l'invention comprend au moins un tensioactif. Celui-ci est avantageusement anionique et/ou non ionique. Il peut également être cationique, amphotère ou zwitterionique.

Avantageusement, le rapport pondéral polymère de formule l/agent tensioactif est compris entre 1/2 et1/100, avantageusement 1/5 et 1/50.

Parmi les tensioactifs anioniques, on peut citer en particulier les savons tels que les sels d'acide gras en C₈-C₂₄, par exemple les sels des acides gras dérivés du coprah et du suif ; les alkylbenzènesulfonates, notamment les alkyl-benzènesulfonates d'alkyle linéaire en C₈-C₁₃, dans lesquels le groupe alkyle comprend de 10 à 16 atomes de carbone, les alcool-sulfates, les alcool-sufates éthoxylés, les hydroxyalkylsulfonates ; les alkylsulfates et sulfonates, notamment en C₁₂-C₁₆, les monoglycérides-sulfates, et les condensats de chlorure d'acides gras avec des hydroxyalkylsulfonates.

Des agents tensioactifs anioniques avantageux sont notamment :
- les alkylesters sulfonates de formule R-CH(SO₃M)-COOR', où R représente un radical alkyle en C₈₋₂₀, de préférence en C₁₀-C₁₆, R' un radical alkyle en C₁-C₆, de préférence en C₁-C₃ et M un cation alcalin (sodium, potassium, lithium), ammonium substitué ou non substitué (méthyl-, diméthyl-, triméthyl-, tetraméthylammonium, diméthylpiperidinium) ou dérivé d'une alcanolamine (monoéthanolamine, diéthanolamine, triéthanolamine). On peut citer tout particulièrement les méthyl ester sulfonates dont les radical R est en C₁₄-C₁₆ ;
- les alkylsulfates de formule ROSO₃M, où R représente un radical alkyle ou hydroxyalkyle en C₅-C₂₄, de préférence en C₁₀-C₁₈, M représentant un atome d'hydrogène ou un cation de même définition que ci-dessus, ainsi que leurs dérivés éthoxylénés (OE) et/ou propoxylénés (OP), présentant en moyenne de 0,5 à 30 motifs, de préférence de 0,5 à 10 motifs OE et/ou OP ;
- les alkylamides sulfates de formule RCONHR'OSO₃M où R représente un radical alkyle en C₂-C₂₂, de préférence en C₆-C₂₀, R' un radical alkyle en C₂-C₃, M représentant un atome d'hydrogène ou un cation de même définition que ci-dessus, ainsi que leurs dérivés éthoxylénés (OE) et/ou propoxylénés (OP), présentant en moyenne de 0,5 à 60 motifs OE et/ou OP ;
- les sels d'acides gras saturés ou insaturés en C₈-C₂₄, de préférence en C₁₄-C₂₀, les alkylbenzènesulfonates en C₉-C₂₀, les alkylsulfonates primaires ou secondaires en C₈-C₂₂, les alkylglycérol sulfonates, les acides polycarboxyliques sulfonés décrits dans GB-A-1 082 179, les sulfonates de paraffine, les N-acyl N-alkyltaurates, les alkylphosphates, les iséthionates, les alkylsuccinamates les alkylsulfosuccinates, les monoesters ou diesters de sulfosuccinates, les N-acyl sarcosinates, les sulfates d'alkylglycosides, les polyéthoxycarboxylates
   le cation étant un métal alcalin (sodium, potassium, lithium), un reste ammonium substitué ou non substitué (méthyl-, diméthyl-, triméthyl-, tetraméthylammonium, diméthylpiperidinium) ou dérivé d'une alcanolamine (monoéthanolamine, diéthanolamine, triéthanolamine) ;
- les phosphates esters alkylés ou alkylarylés comme les RHODAFAC RA600, RHODAFAC PA15 ou RHODAFAC PA23 commercialisés par la société RHODIA.

Parmi les agents tensioactifs non ioniques, on peut citer en particulier les condensats d'oxyde d'alkylène, notamment d'oxyde d'éthylène avec des alcools, des polyols, des alkylphénols, des esters d'acides gras, des amides d'acides gras et des amines grasses ; les amines-oxydes, les dérivés de sucre tels que les alkylpolyglycosides ou les esters d'acides gras et de sucres, notamment le monopalmitate de saccharose ; les oxydes de phosphine tertiaire à longue chaîne ; les dialkylsulfoxydes ; les copolymères séquencés de polyoxyéthylène et de polyoxypropylène ; les esters de sorbitane polyalkoxylés ; les esters gras de sorbitane, les poly(oxyde d'éthylène) et amides d'acides gras modifiés de manière à leur conférer un caractère hydrophobe (par exemple, les mono- et diéthanolamides d'acides gras contenant de 10 à 18 atomes de carbone).

On peut citer tout notamment
. les alkylphénols polyoxyalkylénés (polyéthoxyéthylénés, polyoxypropylénés, polyoxybutylénés) dont le substituant alkyle est en C₆-C₁₂ et contenant de 5 à 25 motifs oxyalkylènes ; à titre d'exemple, on peut citer les TRITON X-45, X-114, X-100 ou X-102 commercialisés par Rohm & Haas Cy. ;
. les glucosamides, glucamides, glycérolamides ;
. les alcools aliphatiques en C₈-C₂₂ polyoxyalkylénés contenant de 1 à 25 motifs oxyalkylènes (oxyéthylène, oxypropylène). A titre d'exemple, on peut citer les TERGITOL 15-S-9, TERGITOL 24-L-6 NMW commercialisés par Union Carbide Corp., NEODOL 45-9, NEODOL 23-65, NEODOL 45-7, NEODOL 45-4 commercialisés par Shell Chemical Cy., les RHODASURF IDO60, RHODASURF LA90, RHODASURF IT070 commercialisés par la société RHODIA.
. les oxydes d'amines tels que les oxydes d'alkyl C₁₀-C₁₈ diméthylamines, les oxydes d'alkoxy C₈-C₂₂ éthyl dihydroxy éthylamines ;
. les alkylpolyglycosides décrits dans US-A-4 565 647 ;
. les amides d'acides gras en C₈-C₂₀ ;
. les acides gras éthoxylés ;
. les amines éthoxylées

Des agents tensioactifs cationiques sont notamment des sels d'alkylammonium de formule

R¹R²R³R⁴N⁺X⁻

où
. X⁻ représente un ion halogène, CH₃SO₄⁻ ou C₂H₅SO₄⁻
. R¹ et R² sont semblables ou différents et représentent un radical alkyl en C₁-C₂₀, un radical aryle ou benzyle
. R³ et R⁴ sont semblables ou différents et représentent un radical alkyl en C₁-C₂₀, un radical aryle ou benzyle ou un condensat oxyde d'éthylène et/ou de propylène (CH₂CH₂O)ₓ-(CH₂CHCH₃O)y-H, où x et y vont de 0 à 30 et ne sont jamais nuls ensemble,
comme le bromure de cétyltrimethylammonium, le RHODAQUAT® TFR commercialisé par la société RHODIA.

Des exemples d'agents tensioactifs zwitterioniques comprennent les dérivés d'ammoniums quaternaires aliphatiques, notamment le 3-(N,N-diméthyl-N-hexadecylammonio)propane-1-sulfonate et le 3-(N,N-diméthyl-N-hexadecyl-ammonio) 2-hydroxypropane 1-sulfonate.

Des exemples d'agents tensioactifs amphotères comprennent les bétaïnes, les sulfobétaïnes et les carboxylates et sulfonates d'acides gras et d'imidazole.

On préfère les tensioactifs suivants :
. les alkyldiméthylbétaïnes, les alkylamidopropyldiméthylbétaïnes, les alkyldiméthylsulfobétaïnes ou les alkylamidopropyldiméthylsulfobétaïnes comme le MIRATAINE CBS commercialisé par la société RHODIA, les produits de condensation d'acides gras et d'hydrolysats de protéines ;
. les alkylamphoacétates ou alkylamphodiacétates dont le groupe alkyle contient de 6 à 20 atomes de carbone
. les dérivés amphotères des alkylpolyamines comme l'AMPHIONIC XL® commercialisé par RHODIA, AMPHOLAC 7T/X® et AMPHOLAC 7C/X® commercialisés par BEROL NOBEL

Des exemples supplémentaires de tensioactifs appropriés sont des composés généralement utilisés en tant qu'agents tensioactifs désignés dans les manuels bien connus "Surface Active Agents", volume I par Schwartz et Perry et "Surface Active Agents and Detergents", volume II par Schwartz, Perry et Berch.

Les agents tensioactifs peuvent être présents, si nécessaire, à raison de 0,005 à 60 %, notamment de 0,5 à 40% en poids en fonction de la nature du ou des agent(s) tensioactif(s) et de la destination de la composition nettoyante ou de rinçage.

Parmi les additifs autres usuels entrant dans la formulation des compositions détergentes, on peut citer;
* notamment pour le lavage en machine à laver la vaisselle
   - des "builders" (adjuvants de détergence améliorant les propriétés de surface des tensioactifs) organiques du type :
      . phosphonates organiques comme ceux de la gamme DEQUEST® de MONSANTO, (à raison de 0 à 2 % du poids total de composition détergente exprimé en matière sèche dans le cas d'une composition pour lave-vaisselle) ;
      . acides polycarboxyliques ou leurs sels hydrosolubles et les sels hydrosolubles de polymères ou de copolymères carboxyliques tels que
         . éthers polycarboxylates ou hydroxypolycarboxylates
      . acides polyacétiques ou leurs sels (acide nitriloacétique, acide N,N-dicarboxyméthyl-2-aminopentane dioïque, acide éthylènediamine tétraacétique, acide diéthylènetriamine pentaacétique, éthylènediaminetetraacétates, nitrilotriacétates comme le NERVANAID NTA Na₃ commercialisé par la société RHODIA, N-(2 hydroxyéthyl)-nitrilodiacétates ), (à raison de 0 à 10 % du poids total de composition détergente exprimé en matière sèche dans le cas d'une composition pour lave-vaisselle);
         . sels d'acides alkyl C₅-C₂₀ succiniques
         . esters polyacétals carboxyliques
         . sels d'acides polyaspartiques ou polyglutamiques
      . acide citrique, acide gluconique ou acide tartrique ou leurs sels (à raison de 0 à 10 % du poids total de composition détergente exprimé en matière sèche dans le cas d'une composition pour lave-vaisselle);
   - des "builders" (adjuvants de détergence améliorant les propriétés de surface des tensioactifs) minéraux du type :
      . polyphosphates de métaux alcalins, d'ammonium ou d'alcanolamines tels que le RHODIAPHOS HPA3,5 commercialisé par la société RHODIA, (à raison de 0 à 70 % du poids total de composition détergente exprimé en matière sèche dans le cas d'une composition pour lave-vaisselle) ;
      . pyrophosphates de métaux alcalins
      . zéolites ;
      . silicates (en quantité pouvant aller jusqu'à 50 % environ du poids total de ladite composition détergente exprimé en matière sèche dans le cas d'une composition pour lave-vaisselle) ;
      . borates, carbonates, bicarbonates, sesquicarbonates alcalins ou alcalino-terreux (en quantité pouvant aller jusqu'à 50 % environ du poids total de ladite composition détergente exprimé en matière sèche dans le cas d'une composition pour lave-vaisselle) ;
      . cogranulés de silicates hydratés de métaux alcalins et de carbonates de métaux alcalins (sodium ou de potassium) décrits dans EP-A-488 868, comme le NABION 15 commercialisé par la société RHODIA (en quantité pouvant aller jusqu'à 50 % environ du poids total de ladite composition détergente exprimé en matière sèche dans le cas d'une composition pour lave-vaisselle) ;
      (la quantité totale de "builders", organiques et/ou minéraux, pouvant représenter jusqu'à 90% du poids total de ladite composition détergente exprimé en matière sèche dans le cas d'une composition pour lave-vaisselle) ;
   - des agents de blanchiment du type perborates, percarbonates associés ou non à des activateurs de blanchiment acétylés comme la N, N, N', N'-tétraacétyl-éthylènediamine (TAED) ou des produits chlorés du type des chloroisocyanurates, ou des produits chlorés du type hypochlorites de métaux alcalins, (à raison de 0 à 30 % du poids total de ladite composition détergente exprimé en matière sèche dans le cas d'une composition pour lave-vaisselle) ;
   - des agents auxiliaires de nettoyage du type copolymères d'acide acrylique et d'anhydride maléïque ou des homopolymères d'acide acrylique (à raison de 0 à 10 %, du poids total de ladite composition détergente exprimé en matière sèche dans le cas d'une composition pour lave-vaisselle) ;
   - des charges du type sulfate de sodium, chlorure de sodium à raison de 0 à 50 % du poids total de ladite composition exprimé en matière sèche;
   - d'autres additifs divers comme des agents influant sur le pH de la composition détergente, notamment des additifs alcalinisants solubles dans le milieu lessiviel (phosphates de métaux alcalins, carbonates, perborates, hydroxydes ou des additifs acidifiants solubles dans le milieu lessiviel (acides carboxyliques ou polycarboxyliques, bicarbonates et sesquicarbonates de métaux alcalins, acides phosphoriques et polyphosphoriques, acides sulfoniques, etc) ; ou des enzymes ou des parfums, colorants, agents inhibiteurs de corrosion des métaux ;
* notamment pour le lavage à la main de la vaisselle
   - des polymères cationiques synthétiques comme le MIRAPOL A550®, le MIRAPOL A15® commercialisés par RHODIA, le MERQUAT 550® commercialisé par CALGON.
   - des polymères utilisés pour contrôler la viscosité du mélange et/ou la stabilité des mousses formées à l'utilisation, comme les dérivés de cellulose ou de guar (carboxyméthylcellulose, hydroxyéthylcellulose, hydroxypropylguar, carboxyméthylguar, carboxyméthylhydroxypropyl-guar)
   - des agents hydrotropes, comme les alcools courts en C₂-C₈, en particulier l'éthanol, les diols et glycols comme le diéthylène glycol, dipropylène-glycol,
   - des agents hydratants ou humectants pour la peau comme le glycérol, l'urée ou des agents protecteurs de la peau, comme les protéines ou hydrolysats de protéines, les polymères cationiques comme les dérivés cationiques du guar (JAGUAR C13S®, JAGUAR C162®, HICARE 1000® commercialisés par la société RHODIA,

Les compositions selon l'invention peuvent être diluées (dans l'eau) de 1 à 10 000 fois, de préférence de 1 à 1 000 fois avant emploi.

La composition nettoyante selon l'invention est appliquée sur la surface à traiter en une quantité telle qu'elle autorise après rinçage le cas échéant, et après séchage un dépôt de copolymère selon l'invention de 0,0001 à 1 g/m², de préférence 0,001 à 0,1g/m² de surface à traiter.

Selon un mode particulièrement avantageux, la composition nettoyante selon l'invention est mise en oeuvre pour le traitement de surfaces en verre, notamment de vitres. Ce traitement peut être effectué par les diverses techniques connues. On peut citer en particulier les techniques de nettoyage de vitres par pulvérisation d'un jet d'eau à l'aide d'appareils de type Karcher®.

La quantité de polymère introduite sera généralement telle que, lors de l'utilisation de la composition de nettoyage, après dilution éventuelle, la concentration soit comprise entre 0,001 g/l et 2 g/l, de préférence de 0,005 g/l et 0,5 g/l.

Sauf indications contraires, les proportions sont indiquées en poids.

La composition de nettoyage des vitres selon l'invention comprend :
- de 0,001 à 10 %, de préférence 0,005 à 3 % en poids d'au moins un copolymère hydrosoluble ou hydrodispersable tel que défini précédemment ;
- de 0,005 à 20 %, de préférence de 0,5 à 10 % en poids d'au moins un agent tensioactif non-ionique (par exemple un amine oxyde) et/ou anionique ; et
- le reste étant formé d'eau et/ou d'additifs divers usuels dans le domaine.

Les formulations nettoyantes pour vitres comprenant ledit polymère peuvent également contenir :
- de 0 à 10%, avantageusement de 0,5 à 5 % de tensioactif amphotère,
- de 0 à 30 %, avantageusement de 0,5 à 15 % de solvant tels que des alcools, et
le reste étant constitué par de l'eau et des additifs usuels (parfums notamment).

La composition de l'invention est également intéressante pour le nettoyage de la vaisselle à la main ou en machine automatique. Dans ce dernier cas, ledit copolymère peut être présent, soit dans la formule détergente utilisée dans le cycle de lavage, soit dans le liquide de rinçage.

Des formulations détergentes pour lavage de la vaisselle dans des lave-vaisselle automatiques comprennent avantageusement de 0,1 à 5 %, de préférence 0,2 à 3 % en poids de copolymère hydrosoluble ou hydrodispersible par rapport au poids total de matière sèche de la composition.

Les compositions détergentes pour lave-vaisselle comprennent également au moins un agent tensioactif, de préférence non ionique en quantité allant de 0,2 à 10% de préférence de 0,5 à 5% du poids de ladite composition détergente exprimé en matière sèche, le reste étant constitué par des additifs divers et des charges, comme déjà mentionné ci-dessus. Ces formules comprennent généralement 30 à 95 % d'un agent builder, choisis parmi les silicates, les phosphates, les carbonates. Elle comprennent également un système oxydant, introduit à une teneur compris entre 3 et 25%.

D'une manière surprenante, on a découvert que l'utilisation d'un copolymère selon l'invention dans une composition pour le lavage en lave-vaisselle, protégeait le verre et la vaisselle contre la corrosion par le milieu lessiviel lors de lavages répétés.

Des formulations pour le rinçage de la vaisselle en lave-vaisselle automatique comprennent avantageusement de 0,02 à 10 %, de préférence de 0,1 à 5 % en poids de copolymère par rapport au poids total de la composition.

Elles comprennent également de 0,2 à 15 %, de préférence 0,5 à 5 % en poids par rapport au poids total de ladite composition d'un agent tensioactif, de préférence non ionique ou un mélange de tensioactif non ionique et anionique.

Parmi les agents tensioactifs non ioniques préférés, on peut citer les agents tensioactifs de type alcoylphénols en C₆-C₁₂ polyoxyéthylénés, les alcools aliphatiques en C₈-C₂₂ polyoxyéthylénés et/ou polyoxypropylénés, les copolymères bloc oxyde d'éthylène - oxyde de propylène, les amides carboxyliques éventuellement polyoxyéthylénés.

Elles comprennent en outre de 0 à 40 %, de préférence de 3 à 30 % en poids par rapport au poids total de la composition d'un acide organique séquestrant du calcium, de préférence de l'acide citrique.

Elles peuvent également comprendre un agent auxiliaire de type copolymère d'acide acrylique et d'anhydride maléïque ou des homo-polymères d'acide acrylique à raison de 0 à 15 %, de préférence 0 à 10 % en poids par rapport au poids total de ladite composition.

L'invention a également pour objet une composition nettoyante pour le lavage de la vaisselle à la main.

Des formulations détergentes préférées de ce type comprennent de 0,1 à 5 parties en poids de copolymère de l'invention pour 100 parties en poids de ladite composition et contiennent de 3 à 50, de préférence de 10 à 40 parties en poids d'au moins un agent tensioactif, de préférence anionique, choisi notamment parmi les sulfates d'alcools aliphatiques saturés en C₅-C₂₄, de préférence en C₁₀-C₁₆, éventuellement condensés avec environ 0,5 à 30, de préférence 0,5 à 5, tout particulièrement 0,5 à 3 moles d'oxyde d'éthylène, sous forme acide ou sous forme d'un sel, notamment alcalin (sodium), alcalino-terreux (calcium, magnésium).

La présente invention vise plus particulièrement des formulations aqueuses détergentes liquides moussantes pour le lavage à la main de la vaisselle.

Lesdites formulations peuvent en outre contenir d'autres additifs, notamment d'autres agents tensioactifs, tels que :
. des agents tensioactifs non ioniques tels que les oxydes d'amines, les alkylglucamides, les dérivés oxyalkylénés d'alcools gras, les alkylamides, les alcanolamides, des agents tensioactifs amphotères ou zwitterioniques.
. des agents bactéricides ou désinfectants comme le triclosan
. des polymères cationiques synthétiques
. des polymères pour contrôler la viscosité du mélange et/ou la stabilité des mousses formées à l'utilisation
. des agents hydrotropes
. des agents hydratants ou humectants ou protecteurs de la peau
. des colorants, des parfums, des conservateurs
comme déjà mentionné ci-dessus.

Un autre objet de l'invention consiste en une composition nettoyante pour le nettoyage externe, notamment de la carrosserie, des véhicules automobiles.

Dans ce cas également, le copolymère selon l'invention peut être présent soit dans une formule détergente utilisée pour l'opération de lavage, soit dans un produit de rinçage.

La composition nettoyante pour véhicules automobiles comprend avantageusement de 0,05 à 5 % en poids de copolymère selon l'invention par rapport au poids total de ladite composition ainsi que :
- des agents tensioactifs non ioniques (à raison de 0 à 30%, de préférence de 0.5 à 15 % de la formulation),
- des agents tensioactifs amphotères et/ou zwitterioniques (à raison de 0 à 30%, de préférence de 0.5 à 15 % de la formulation)
- des agents tensioactifs cationiques (à raison de 0 à 30%, de préférence de 0.5 à 15 % de la formulation);
- des agents tensioactifs anioniques (à raison de 0 à 30%, de préférence de 0.5 à 15 % de la formulation);

. des adjuvants de détergence ("builders") organiques ou minéraux
. des agents hydrotropes
. des charges, des agents régulant le pH

La quantité minimum d'agent tensioactif présent dans de type de composition peut être d'au moins 1% de la formulation)

La composition de l'invention est aussi particulièrement adaptée pour le nettoyage de surfaces dures autres que celles décrites ci-dessus, notamment de céramiques (carrelage, baignoires, lavabos, etc...).

Dans ce cas, la formulation nettoyante comprend avantageusement de 0,02 à 5 % en poids de copolymère par rapport au poids total de ladite composition ainsi qu'au moins un agent tensioactif.

Comme agents tensioactifs, on préfère les agents tensioactifs non ioniques, notamment les composés produits par condensation de groupes oxyde d'alkylène tels que décrits précédemment qui sont de nature hydrophile avec un composé organique hydrophobe qui peut être de nature aliphatique ou alkyl-aromatique.

La longueur de la chaîne hydrophile ou du radical polyoxyalkylène condensée avec un groupe hydrophobe quelconque peut être facilement réglée pour obtenir un composé soluble dans l'eau ayant le degré souhaité d'équilibre hydrophile/hydrophobe (HBL).

La quantité d'agents tensioactifs non ioniques dans la composition de l'invention est généralement de 0 à 30 % en poids, de préférence de 0 à 20 % en poids.

Un tensioactif anionique peut éventuellement être présent en quantité de 0 à 30%, avantageusement 0 à 20% en poids.

Il est également possible mais non obligatoire d'ajouter des détergents amphotères, cationiques ou zwitterioniques dans la composition de la présente invention pour le nettoyage de surfaces dures.

La quantité totale de composés tensioactifs employée dans ce type de composition est généralement comprise entre 1,5 et 50 %, de préférence entre 5 et 30 % en poids, et plus particulièrement entre 10 et 20 % en poids par rapport au poids total de la composition.

La composition de nettoyage de surfaces dures de la présente invention peut également contenir d'autres ingrédients minoritaires qui sont des additifs de nettoyage.

Par exemple, la composition peut contenir des adjuvants de détergence ("builders") organiques ou minéraux tels que mentionnés précédemment.

En général, l'adjuvant de détergence est employé en une quantité comprise entre 0,1 et 25 % en poids par rapport au poids total de la composition.

Un autre ingrédient facultatif des compositions de nettoyage de surfaces dures de l'invention est un agent de régulation de la mousse, qui peut être employé dans les compositions ayant une tendance à produire de la mousse en excès lors de leur utilisation. Un exemple de ces matériaux sont les savons. Les savons sont des sels d'acides gras et comprennent les savons de métaux alcalins, notamment les sels de sodium, potassium, ammonium et d'alcanol ammonium d'acides gras supérieurs contenant environ de 8 à 24 atomes de carbone, et de préférence d'environ 10 à environ 20 atomes de carbone. Particulièrement utiles sont les sels de mono-, di- et triéthanolamine de sodium et de potassium ou de mélanges d'acides gras dérivés de l'huile de coprah et d'huile de noix broyée. La quantité de savon peut être d'au moins 0,005 % en poids, de préférence de 0,5 % à 2 % en poids par rapport au poids total de la composition. Des exemples supplémentaires de matériaux de régulation de la mousse sont les solvants organiques, la silice hydrophobe, l'huile de silicone et les hydrocarbures.

Les compositions de nettoyage de surfaces dures de la présente invention peuvent également contenir outre les ingrédients ci-dessus mentionnés, d'autres ingrédients facultatifs tels que des agents de régulation du pH, des colorants, des brillanteurs optiques, des agents de suspension des salissures, des enzymes détersives, des agents de blanchiment compatibles, des agents de régulation de la formation de gel, des stabilisateurs de congélation-décongélation, des bactéricides, des conservateurs, des solvants, des fongicides, des répulsifs pour insectes, des agents hydrotropes, des parfums et des opacifiants ou pertescents.

Le composition de l'invention peut également être mise en oeuvre par le nettoyage des cuvettes des toilettes.

Une composition particulièrement appropriée à cet effet comprend de 0,05 à 5 % en poids de copolymère utilisé selon l'invention.

La composition pour le nettoyage des cuvettes de toilettes selon l'invention comprend également un nettoyant acide qui peut consister en un acide minéral tel que l'acide phosphorique, sulfamique, chlorhydrique, fluorhydrique, sulfurique, nitrique, chromique et des mélanges de ceux-ci ou un acide organique, notamment l'acide acétique, hydroxyacétique, adipique, citrique, formique, fumarique, gluconique, glutarique, malique, maléique, lactique, malonique, oxalique, succinique et tartrique ainsi que des mélanges de ceux-ci, des sels d'acides tels que le bisulfate de sodium et des mélanges de ceux-ci.

La quantité d'ingrédients acides est de préférence comprise entre 0,1 à environ 40 %, et de préférence entre 0,5 et environ 15 % en poids par rapport au poids total de la composition.

La quantité préférée dépend du type du nettoyant acide utilisé : par exemple avec l'acide sulfamique. Elle est comprise entre environ 0,2 et environ 1%, avec l'acide chlorhydrique entre environ 1 et environ 5 %, avec l'acide citrique entre environ 2 et environ 10 %, avec l'acide formique, entre environ 5 et environ 15 % et avec l'acide phosphorique, entre environ 5 et environ 30 % en poids.

La quantité d'agent acide est généralement telle que le pH final de la composition est d'environ 0,5 à environ 4, de préférence 1 à 3.

La composition nettoyante pour cuvettes de toilettes comprend également de 0,5 à 10 % en poids d'un agent tensioactif de manière à contribuer à l'enlèvement de salissures ou de façon à fournir des caractéristiques de moussage ou de mouillage ou encore pour augmenter l'efficacité nettoyante de la composition. L'agent tensioactif est de préférence un agent tensioactif anionique ou non ionique.

Des tensioactifs cationiques peuvent également être ajoutés à la composition de nettoyage des cuvettes de toilettes selon l'invention pour apporter des propriétés germicides. L'homme du métier verra que des agents tensioactifs amphotères peuvent également être utilisés. Des mélanges de tensioactifs variés peuvent être employés si on le souhaite.

La composition de nettoyage de cuvettes de toilettes selon l'invention peut également comprendre un épaississant de type gomme, notamment une gomme xanthane introduite à une concentration de 0,1 à 3 % ainsi qu'un ou plusieurs des ingrédients minoritaires suivants : un agent conservateur destiné à éviter la croissance des microorganismes dans le produit, un colorant, un parfum, et/ou un abrasif.

La composition selon l'invention convient également au rinçage des parois des douches.

Les compositions aqueuses de rinçage des parois des douches comprennent de 0,02 % à 5 % en poids, avantageusement de 0,05 à 1 % du copolymère utilisé selon l'invention.

Les autres composants actifs principaux des compositions aqueuses de rinçage de douches de la présente invention sont au moins un agent tensioactif présent en une quantité allant de 0,5 à 5 % en poids et éventuellement un agent chélatant de métaux présent en une quantité allant de 0,01 à 5 % en poids.

Les agents chélatants de métaux préférés sont l'acide éthylènediaminetétraacétique (EDTA) et ses analogues.

Les compositions aqueuses de rinçage pour douches contiennent avantageusement de l'eau avec éventuellement au moins un alcool inférieur en proportion majoritaire et des additifs en proportion minoritaire (entre environ 0,1 et environ 5 % en poids, plus avantageusement entre environ 0,5 % et environ 3 % en poids, et encore plus préférentiellement entre environ 1 % et environ 2 % en poids).

Certains agents tensioactifs utilisables dans ce type d'application sont décrits dans les brevets US 5,536,452 et 5,587,022.

Des tensioactifs préférés sont des esters gras polyéthoxylés, par exemple des mono-oléates de sorbitane polyéthoxylés et de l'huile de ricin polyéthoxylée. Des exemples particuliers de tels agents tensioactifs sont les produits de condensation de 20 moles d'oxyde d'éthylène et de mono-oléate de sorbitane (commercialisés par RHODIA Inc. sous la dénomination ALKAMULS PSMO-20® avec une HLB de 15,0) et de 30 ou 40 moles d'oxyde d'éthylène et d'huile de ricin (commercialisés par RHODIA Inc. sous la dénomination ALKAMULS EL-620 ® (HLB de 12,0) et EL-719® (HLB de 13,6) respectivement). Le degré d'éthoxylation est de préférence suffisant pour obtenir un tensioactif ayant une HLB supérieure à 13. D'autres tensioactifs tels que des alkylpolyglucosides sont également bien adaptés à ces compositions.

La composition selon l'invention peut également être mise en oeuvre pour le nettoyages de plaques vitrocéramiques.

Avantageusement, les formulations pour le nettoyages de plaques vitrocéramiques de l'invention comprennent :
- 0,1 à 5 % en poids du copolymère de l'invention ;
- 0,1 à 1 % en poids d'un épaississant tel qu'une gomme xanthane ;
- 10 à 40 % en poids d'un agent abrasif tel que le carbonate de calcium ou la silice ;
- 0 à 7 % en poids d'un glycol tel que le n-butyldiéthylèneglycol ;
- 1 à 10 % en poids d'un agent tensioactif non ionique ;
- 0,1 à 3 % en poids d'un copolymère de type silicone ; et
- éventuellement des agents d'alcalinisation ou des séquestrants.

Un autre objet de l'invention consiste en une composition nettoyante biocide aqueuse pour le traitement des surfaces dures comprenant :
- au moins un copolymère hydrosoluble ou hydrodispersable tel que décrit dans l'invention
- au moins un biocide cationique, amphotère ou aminé, de préférence cationique
- et éventuellement au moins un agent tensioactif non-ionique, amphotère, zwitterionique, de préférence nonionique.

Le biocide est de préférence présent dans la composition nettoyante biocide aqueuse à une concentration de l'ordre de 0,1% à 20% en poids, de préférence de l'ordre de 0,5% à 5% en poids.

Le copolymère peut être présent dans la composition nettoyante biocide aqueuse à une concentration de l'ordre de 0,01 % à 20% en poids, de préférence de l'ordre de 0,05 à 5% en poids. Ledit copolymère, en lui-même, ne possede généralement pas d'activité biocide.

Parmi les agents biocides pouvant être présents, on peut mentionner :
* les sels de monoammonium quaternaire de formules

   R¹ R² R³ R⁴ N⁺ X⁻

   où
   R' représente un groupe benzyle éventuellement substitué par un atome de chlore ou un groupe C₁-C₄ alkylbenzyle
   R² représente un groupe alkyle en C₈-C₂₄
   R³ et R⁴ , semblables ou différents , représentent un groupe alkyle ou hydroxyalkyle en C₁-C₄
   X⁻ est un anion solubilisant tel qu'halogénure (par exemple chlorure, bromure, iodure), sulfate ou méthylsulfate,

   R^{1'} R^{2'} R^{3'} R^{4'} N⁺ X⁻

   où
   R^{1'} et R^{2'} , semblables ou différents, représentent un groupe alkyle en C₈-C₂₄
   R^{3'} et R^{4'} , semblables ou différents , représentent un groupe alkyle en C₁-C₄
   X⁻ est un anion solubilisant tel qu'halogénure (par exemple chlorure, bromure, iodure), sulfate ou méthylsulfate,

   R^{1"} R^{2"} R^{3"} R^{4"} N⁺ X⁻

   où
   R^{1"} représente un groupe alkyle en C₈-C₂₄
   R^{2"}, R^{3"} et R^{4"} , semblables ou différents , représentent un groupe alkyle en C₁-C₄
   X⁻ est un anion solubilisant tel qu'halogénure (par exemple chlorure, bromure, iodure), sulfate ou méthylsulfate
   notamment :
   . les chlorures de coco-alkyl benzyl diméthylammonium, de C₁₂-C₁₄ alkyl benzyl diméthylammonium, de coco-alkyl dichlorobenzyl diméthylammonium, de tetradecyl benzyl diméthylammonium, de didécyl diméthylammonium, de dioctyl diméthylammonium
   . les bromures de myristyl triméthylammonium, de cétyl triméthylammonium
* les sels d'amines hétérocycliques monoquatemaires tels que . les chlorures de laurylpyridinium, de cétylpyridinium, de C₁₂-C₁₄ alkyl benzyl imidazolium
* les sels d'alkyl gras triphényl phosphonium comme le bromure de myristyl triphényl phosphonium
* les biocides amphotères comme les dérivés de N-(N'-C₈-C₁₈alkyl-3-aminopropyl)-glycine, de N-(N'-(N"-C₈-C₁₈alkyl-2-aminoéthyl)-2-aminoéthyl)-glycine, de N,N-bis(N'-C₈-C₁₈alkyl-2-aminoéthyl)-glycine, tels que le (dodécyl) (aminopropyl) glycine, le (dodécyl) (diéthylènediamine) glycine
* les amines comme la N-(3-aminopropyl)-N-dodecyl-1,3-propanediamine

Parmi les agents tensioactifs éventuels, on peut mentionner notamment :
* des agents tensioactifs non-ioniques comme, les polymères blocs oxyde d'éthylène - oxyde de propylène, les esters de sorbitan polyéthoxylés, les esters gras de sorbitan, les esters gras éthoxylés (contenant de 1 à 25 unités d'oxyde d'éthylène), les alcools en C₈-C₂₂ polyéthoxylés (contenant de 1 à 25 unités d'oxyde d'éthylène), les alkylphénols en C₆-C₂₂ polyéthoxylés (contenant de 5 à 25 unités d'oxyde d'éthylène), les alkylpolyglycosides, les oxydes d'amines (tels que les oxydes de C₁₀-C₁₈ alkyldiméthylamines, les oxydes de C₈-C₂₂ alkoxyethyl dihydroxyéthylamine)
* des agents tensioactifs amphotères ou zwitterioniques comme les C₆-C₂₀ alkylamphoacétates ou amphodiacétates (tels que les cocoamphoacétates), C₁₀-C₁₈ alkyldiméthylbétaines, C₁₀-C₁₈ alkylamidopropyldiméthylbétaines, C₁₀-C₁₈ alkyldiméthyl sulphobétaines, C₁₀-C₁₈ alkylamidopropyldiméthyl sulfobétaines.

Ceux-ci peuvent être présents à raison de 1 à 25%, de préférence de l'ordre de 2 à 10% en poids de la composition nettoyante biocide aqueuse.

Selon l'invention, à côté du biocide et du copolymère selon l'invention, constituants principaux du système biocide aqueux de l'invention, peuvent être présents, et ce d'une manière avantageuse, d'autres constituants, comme, des agents chélatants (tels que les aminocarboxylates (éthylènediaminetetraacétates, nitrilotriacétates, N,N-bis(carboxyméthyl) glutamates, citrates), des alcools (éthanol, isopropanol, glycols), des adjuvants de détergence (phosphates, silicates), des colorants, des parfums

Ladite composition nettoyante biocide peut être mise en oeuvre pour la désinfection de planchers, murs, surfaces de travail, équipement, mobilier, instruments, dans l'industrie, le domaine agro-alimentaire, les domaines domestiques (cuisines, salles de bain) et en collectivité.

Parmi les surfaces pouvant être traitées, on peut citer celles en céramique, verre, polychlorure de vinyle, formica ou autre polymère organique dur, acier inoxydable, aluminium, bois

L'opération de nettoyage et de désinfection consiste à appliquer ladite composition nettoyante biocide, éventuellement diluée de 1 à 1000 fois, de préférence de 1 à 100 fois, sur la surface dure à traiter.

La quantité de système biocide pouvant être favorablement mise en oeuvre est celle correspondant à un dépot de 0,01 à 10g, de préférence de 0,1 à 1g de biocide par m² de surface et à un dépôt de 0,001 à 2g, de préférence de 0,01 à 0,5g de copolymère de l'invention par m² de surface.

Parmi les microorganismes dont la prolifération peut être contrôlée par mise en oeuvre de la composition nettoyante biocide de l'invention, on peut mentionner
. les bactéries Gram négatives comme : Pseudomonas aeruginosa ; Escherichia coli ; Proteus mirabilis
. les bactéries Gram positives comme : Staphylococcus aureus ; Streptococcus faecium
. d'autres bactéries dangereuses dans l'alimentation comme : Salmonella typhimurium ; Listeria monocytogenes ; Campylobacter jejuni ; Yersinia enterocolitica
. les levures comme : Saccharomyces cerevisiae ; Candida albicans
. les champignons comme : Aspergillus niger ; Fusarium solani ; Pencillium chrysogenum
. les algues comme : Chlorella saccharophilia ; Chlorella emersonii ; Chlorella vulgaris ; Chlamydomonas eugametos

Le système biocide de l'invention est tout particulièrement efficace sur les microorganismes Gram négatif Pseudomonas aeroginosa, Gram positif Staphylococcusaureus, le champignon Aspergillus niger.

L'invention a également pour objet l'utilisation d'un copolymère hydrosoluble ou hydrodispersable tel que défini ci-dessus pour le nettoyage *ou* *le rinçage* d'une surface dure, notamment pour conférer à une surface dure, des propriétés d'hydrophilisation.

Les propriétés d'hydrophilisation conférées par le copolymère de l'invention sont notamment des propriétés " anti-écoulement", "anti-buée" et des propriétés "anti-taches" et/ou "anti-traces".

Elle a de même pour objet un procédé pour améliorer l'hydrophilie d'une surface dure, par traitement de ladite surface à l'aide d'une composition nettoyante comprenant au moins un copolymère selon l'invention.

Elle a également pour objet l'utilisation d'un copolymère tel que défini précédemment pour améliorer la vitesse de séchage d'une surface dure sur laquelle le copolymère est appliqué.

Un autre objet de l'invention consiste en l'utilisation, dans une composition détergente pour le lavage de la vaisselle en lave-vaisselle automatique, d'un copolymère selon l'invention comme agent pour éliminer ou diminuer la corrosion du verre et des décors présents sur le verre ou la vaisselle lors de lavages répétés.

L'invention a enfin pour objet un procédé pour la protection du verre, de la vaisselle et des décors, par lavage du verre et de la vaisselle dans un lave-vaisselle automatique, à l'aide d'une composition nettoyante comprenant au moins un copolymère selon l'invention.

Les exemples ci-après sont destinés à illustrer l'invention.

### EXEMPLES 1 à 5 :

### Préparation des copolymères selon l'invention de formule :

| Référence | x (mol%) | y (mol%) | z (mol%) | viscosité de la solution en cps extrait sec % | pH |
|---|---|---|---|---|---|
| Polymère 1 | 20 | 40 | 40 | 29 500 mPa.s 20,5% | 2,2 à 10% d'extrait sec |
| Polymère 2 | 0 | 50 | 50 | 840 mPa.s 20,5% | 1,7 à 20,5% d'extrait sec |
| Polymère 3 | 0 | 200/3 | 100/3 | 8 700 mPa.s 20,0% | 1,6 à 20,0% d'extrait sec |
| Polymère 4 | 0 | 80 | 20 | 37 250 mPa.s 17% | 1,5 à 17% d'extrait sec |
| Polymère 5 | 25 | 50 | 25 | | |

Dans un réacteur de 1 litre, on ajoute les ingrédients suivants :

| | Polymère 1 | Polymère 2 | Polymère 3 | Polymère 4 | Polymère 5 |
|---|---|---|---|---|---|
| Eau déminéralisée | 633 | 707 | 632,5 | 737 | 633 |
| Acrylamide 52% | 29,3 | 0 | 0 | 0 | 29,3 |
| Acide acrylique | 30,9 | 33,5 | 55,5 | 89,1 | 30,9 |
| Monomère Diquat 65% | 236,7 | 256,2 | 212,3 | 170,6 | 118,35 |
| Versene 100 (EDTA de Dow Chemical) | 0,2 | 0,2 | 0,2 | 0,2 | 0,2 |

Le mélange obtenu est chauffé doucement à un pH d'environ 2,6 sous une purge d'azote douce à 75°C. Après 30 minutes, lorsque la température atteint 75°C, on ajoute une solution d'initiateur à base de persulfate de sodium (0,1 g dans 1,0 g d'eau déminéralisée) en une seule fois dans le réacteur. Un refroidissement est nécessaire pour maintenir la température à 75°C, et le mélange devient visqueux après environ 45 minutes. Deux portions supplémentaires de solution d'initiation à base de persulfate sont ajoutées après une et deux heures de réaction respectivement. Ensuite, le mélange réactionnel est chauffé à une température de 85°C et maintenu à cette température pendant deux heures supplémentaires avant d'être refroidi à 25°C. La viscosité de la solution de polymère 1 résultante est d'environ 29 500 mPa.s avec une teneur total en solides d'environ 20,5 %. Le pH de la solution à 10 % est d'environ 2,2. L'acrylamide résiduel est inférieur à 0,1 % en poids.

### EXEMPLE 6 :

### Préparation du polymère de formule :

avec *x* = *20*, *y* = *40*, *z* = *40* (polymère 6)

Le procédé est le même que celui des exemples 1 à 5, si ce n'est que l'acide acrylique est remplacé par le N-(1-sulfo-2-isobutyl)acrylamide.

### EXEMPLES 7 à 9 :

### Formulations nettoyantes pour le nettoyage des vitres

Le tableau ci-dessous rapporte la composition de trois formulations nettoyantes utilisées pour le nettoyage des vitres :

| Composants | Formulations(en poids) | | |
|---|---|---|---|
| | Exemple 7 | Exemple 8 | Exemple 9 |
| Alcool isopropylique | 7 | 7 | 15 |
| Alcool gras (C12) éthoxylé (7OE) | 0 | 0 | 3 |
| Dodécylbenzène sulfonate de sodium | 0,5 | 0,5 | 0 |
| Hydroxyde d'ammonium | 0,3 | 0,3 | 0,3 |
| Monométhyléther de dipropylèneglycol | 0,25 | 0,25 | 0,5 |
| Copolymère n°1 décrit dans l'invention | 0,05 | 0,5 | 1 |
| Eau | qsp 100 | qsp 100 | qsp 100 |

Les formulations des exemples 7 à 9 sont utilisées telles quelles par pulvérisation à la surface des vitres à nettoyer (6 à 8 pulvérisations, soit 3 à 5 g de formulation par m² de surface.

### EXEMPLES 10 à 11 :

### Formulations nettoyantes pour surfaces dures telles que les carrelages, céramiques, lavabos, baignoires.

Le tableau ci-dessous donne des formulations nettoyantes pour le nettoyage des surfaces dures.

| Composants | Formulations(en poids) | |
|---|---|---|
| | Exemple 10 | Exemple 11 |
| Alcool gras (C12) éthoxylé (7OE) | 6 | 8 |
| Alcane (C12) sulfonate de sodium | 3 | 2 |
| Soude | tel que pH=10,4 | tel que pH=10,4 |
| Copolymère n° 2 décrit dans l'invention | 1 | 0,5 |
| Eau | qsp 100 | qsp 100 |

Les formulations des exemples 10 et 11 sont diluées avant utilisation, à raison de 10g de formulation dans 1 litre d'eau.

### EXEMPLES 12 à 14 :

### Formules détergentes pour lave-vaisselle automatique

Une formule détergente de base est préparée à partir des composés donnés dans le tableau ci-dessous :

| Composés | % poids |
|---|---|
| Tripolyphosphate de sodium granulé | 45 |
| Carbonate de sodium | 4 |
| Disilicate de sodium granulé | 26 |
| Perborate de sodium monohydrate | 7 |
| TAED | 2 |
| Sulfate de sodium | 16 |

A ces compositions, on ajoute trois copolymères selon l'invention (copolymère n° 2, 3 et 4 ci-dessus) ou deux autre polymères (copolymères n° 7 et n°8 ci-dessous) à titre comparatif.

### TEST DE CORROSION DU VERRE

Ce test simplifié de corrosion du verre reproduit certaines conditions de lavage des machines lave-vaisselle, en particulier des cycles de lavage, rinçage et séchage.

### Nature du verre

Le verre utilisé est constitué de lames de microscopie de dimension 2,5 x 7,5 cm, préalablement nettoyées à l'éthanol, lames dont la composition donnée ci-après est proche de celle des verres de table :

| | |
|---|---|
| Si | 33,4% en poids |
| Ca | 3,4% en poids |
| Mg | 1,7% en poids |
| Na | 14,0% en poids |
| Al | 0,6% en poids |

### Mode opératoire

On introduit dans un récipient 200 ml d'une solution aqueuse de lavage contenant 6g/l de produit à tester. Le récipient est introduit et maintenu dans une étuve à 65°C pendant 1 heure.

Dans ce récipient, on immerge totalement une lame de verre en position inclinée. Le récipient est alors fermé, puis placé dans une étuve à 65°C. La lame est sortie du récipient après 72 heures, rincée deux fois sur chaque face à l'eau permutée à l'aide d'une pissette, effleurée du doigt pour enlever le film éventuellement formé, séchée à l'air ambiant pendant 2 heures.

A la fin du test, la lame est pesée après refroidissement à température ambiante et la variation de masse relative (en % x 1000) est calculée. Le test est reproduit une autre fois pour confirmation des résultats.

On évalue la corrosion visible à l'oeil, par rapport à une lame de référence non soumise au test.

L'évaluation de corrosion se fait visuellement avec une échelle allant de 1 à 5 points, en prenant comme référence les verres à l'état neuf, par 9 personnes entraînées.

Les points sont distribués comme suit :
. 1 point correspond à un état parfait.
. 2 points correspondent à un endommagement à peine visible (traces blanches ou colorées sur les verres sans décors ; matification du décor du verre).
. 3 points correspondent à un endommagement très net, spontanément visible (verres sans décors globalement colorés ou blanchis, avec éventuellement la présence de défauts locaux ; les décors de verre sont mats, avec ternissement des couleurs).
. 4 points correspondent à un endommagement très important (les verres sans décors présentent aussi de larges taches blanches ; les décors de verre ont partiellement disparu).
. 5 points correspondent à des surfaces totalement dégradées (la surface est entièrement endommagée ; les décors ont disparu).

Enfin, le pH des solutions est mesuré à température ambiante avant l'immersion de la lame et en fin d'expérience.

Ce test simplifié permet de reproduire de façon rapide les différents types de corrosion du verre obtenus par le lavage répété en lave-vaisselle, la succession des cycles de lavage-rinçage-séchage, et ce, dans des conditions de concentration et de température proches de celles utilisées dans les lave-vaisselle.

Les résultats du test sont donnés au tableau ci dessous :

| Exemple | Exemple 12 comparatif | Exemple 13 comparatif | Exemple 14 comparatif | Exemple 15 | Exemple 16 | Exemple 17 |
|---|---|---|---|---|---|---|
| Composition | Formule de base : 98 % Sulfate de sodium : 2% | Formule de base : 98 % Polymère 7 : 2% | Formule de base : 98 % Polymère 7 : 2% | Formule de base : 98 % Polymère 2 : 2% | Formule de base : 98 % Polymère 3 : 2% | Formule de base : 98 % Polymère 4 : 2% |
| pH final | 10,33 | 10,35 | 10,35 | 10,32 | 10,33 | 10,35 |
| Perte en masse 10⁻³ % | 213 | 235 | 210 | 57 | 60 | 90 |
| Appréciation visuelle | 4,5 | 4,5 | 4,5 | 1 | 1 | 1,5 |

Les exemples 12, 13 et 14 sont donnés à titre comparatif.

Les exemples 15, 16 et 17 montrent que les polymères de l'invention apportent une protection efficace du verre contre la corrosion, qui n'est pas obtenue avec les exemples 12, 13 et 14.

### EXEMPLES 15 à 17 :

### Formulations pour le rinçage de la vaisselle en lave-vaisselle automatique

| Formulation | Exemple 15 | Exemple 16 | Exemple 17 |
|---|---|---|---|
| Tensioactif non ionique C13-3OP-7OE (alcool gras linéaire OE/OP) | 12 | 12 | 12 |
| Acide citrique | 3 | 3 | 3 |
| Polymère | Polymère 1 (2 %) | polymère 3 (2 %) | polymère 5 (2 %) |
| Eau | qsp à 100 | qsp à 100 | qsp à 100 |

### EXEMPLES 18 et 19 :

### Formulation de lavage de la vaisselle à la main

| Formulation | exemple **18** | exemple **19** |
|---|---|---|
| Alkyl sulfonate de sodium (C14) | 24 | 12 |
| Alcool gras éthoxylé C12 - 1,5 EO | 5 | 3 |
| Alcool gras éthoxylé C10 - 7OE | 4 | 4 |
| Polymère | polymère 4 (2 %) | polymère 6 (2 %) |
| Eau | qsp à 100 | qsp à 100 |

### EXEMPLES 20 et 21 :

### Formulations détergentes pour le nettoyage des surfaces dures (carrelages, lavabos, baignoires)

| Formulation | exemple **20** | exemple **21** |
|---|---|---|
| Alkyl sulfonate de sodium (C12) | 24 | 12 |
| Alcool gras éthoxylé C12 - 6 EO | 5 | 3 |
| Ethanol | 4 | 4 |
| Polymère | polymère 3 (2 %) | polymère 5 (2 %) |
| Eau | qsp à 100 | qsp à 100 |

### EXEMPLES 22 à 25 :

### Formules détergentes pour lave-vaisselle automatique

| Exemple de formulation | Exemple 22 | Exemple 23 | Exemple 24 | Exemple 25 |
|---|---|---|---|---|
| Tripolyphosphate de sodium | 0 | 0 | 60 | 35 |
| Carbonate de sodium | 35 | 30 | 0 | 20 |
| Disilicate de sodium | 20 | 15 | 23 | 10 |
| Citrate de sodium | 20 | 15 | 0 | 0 |
| Sulfate de sodium | 0 | 20 | 0 | 19 |
| Polyacrylate de sodium CP5 de BASF | 6 | 5 | 0 | 0 |
| Plurafac LF 403 | 2 | 1 | 2 | 2 |
| Système de blanchiment (perborate, 1 H₂O + TAED**) | 12 | 10 | 10 | 10 |
| Autres additifs (dont benzatriazole, enzymes, parfum) | 3 | 3 | 3 | 3 |
| Polymère 3 | 2 | 1 | 2 | 1 |

### EXEMPLES 26 à 28 :

### Formulations biocides

| | Exemple 26 | Exemple 27 | Exemple 28 |
|---|---|---|---|
| Tensioactif non ionique (alcool en C10, à 6 motifs d'oxyde d'éthylène) | 5 % | 5 % | 5 % |
| Biocide Rhodaquat RP50 % de matière active | 1,5 % | 1,5 % | 1,5 % |
| Polymère % de matière active | Polymère 1 0,15 ou 0,2 % | Polymère 3 0,5 % | Polymère 4 0,2 % |
| Eau | | | |

Le biocide Rhodaquat RP50 est une solution aqueuse à 50 % de matière active de Chlorure de C12-C14 alkyl benzyl diméthyl ammonium commercialisée par Rhodia.

La formulation de l'exemple 26 est testée sur carreau de céramique blanche selon le protocole suivant :
1. Ajouter 3g de solution aqueuse biocide diluée à la surface du carreau de céramique (5cmx5cm) préalablement stérilisé par nettoyage à l'alcool isopropylique. Sécher à 45°C en étuve.
2. Placer la surface du carreau verticalement et l'asperger d'un gramme d'eau à l'aide d'un pulvérisateur à main. Cela correspond à un lavage sans action mécanique. Entre 0 et 15 lavages sont ainsi réalisés avant séchage à 45°C.
3. Ajouter 0,25ml d'un milieu aqueux contenant environ 108 UFC/ml de bactérie Gram négative, Pseudomonas aeruginosa, étaler sur la surface dure préalablement traitée.
4. Laisser à température ambiante pendant 3 heures, pour permettre au biocide de migrer hors de la surface du polymère et de tuer les bactéries en surface.
5. Sécher à 37°C pendant au moins 30 minutes.
6. Récupérer les microorganismes survivants en utilisant un tampon d'ouate stérile préalablement humecté d'une solution neutralisante. Nettoyer soigneusement toute la surface par essuyage 4 fois en tous sens.
7. Introduire le tampon dans 9ml de milieu neutralisant ; ajuster à 10ml avec de l'eau. Transférer la suspension bactérienne sur Nutrient Agar dans des boîtes de Petri par dilutions successives d'un facteur 10.
8. Incuber les boîtes à 37°C pendant 48 heures et compter les microorganismes survivants.
   * Le milieu neutralisant contient 3% de polysorbate Tween 80 et 2% de lécithine de soja.
   * Un test de contrôle est effectué en réalisant les étapes 1. à 7. sur la surface d'un carreau de céramique blanche (5cmx5cm) préalablement stérilisé mais non traité par le système biocide.
   * Le log₁₀ de réduction du nombre de bactéries est calculé comme suit :${\text{log}}_{\text{10}} {\text{de réduction = log}}_{\text{10}} \text{N/n}$ N étant le nombre de bactéries (en UFC/ml) survivantes dans le test de contrôle
      n étant le nombre de bactéries (en UFC/ml) survivantes dans le test mettant en oeuvre le système biocide.

### résultats

Les résultats du test ci-dessus figurent dans le tableau suivant.

| **Exemple** | Polymère | Log10 de réduction après 0 lavage | Log10 de réduction après 15 lavages |
|---|---|---|---|
| 26 | Polymère 1 : 0,15% | 6 | 6 |
| | sans polymère | 6 | 0 |
| | sans biocide et 0,15% de Polymère 1 | 0 | 0 |

- Les résultats montrent :
   * qu'une solution aqueuse d'agent biocide seul ne résiste pas aux 15 rinçages.
   * que l'interaction entre le biocide et le polymère apporte une protection à long terme de la surface contre les bactéries, sans dégradation des performances bactéricides à court terme
   * que le polymère en lui-même n'a pas d'action biocide.

## Revendications

1. Composition nettoyante ou de rinçage comprenant au moins un agent tensioactif et au moins copolymère hydrosoluble ou hydrodispersable comprenant, sous la forme d'unités polymérisées :
(a) au moins un composé monomère de formule générale I : dans laquelle
- R₁ est un atome d'hydrogène, un groupe méthyle ou éthyle ;
- R₂, R₃, R₄, R₅, R₆ identiques ou différents sont des groupes alkyle, hydroxyalkyle ou aminoalkyle, linéaire ou ramifié en C₁-C₆, de préférence en C₁-C₄,
- m est un nombre entier de 0 à 10, de préférence de 0 à 2 ;
- n est un nombre entier de 1 à 6, de préférence 2 à 4 ;
- Z représente un groupe ―C(O)O-, -C(O)NH- ou un atome d'oxygène ;
- A représente un groupe (CH₂)ₚ, p étant un nombre entier de 1 à 6, de préférence de 2 à 4;
- B représente une chaîne polyméthylène linéaire ou ramifiée en C₂-C₁₂, avantageusement C₃-C₆, éventuellement interrompue par un ou plusieurs hétéroatomes ou hétérogroupes O ou NH, et éventuellement substituée par un ou plusieurs groupes hydroxyles ou amino, de préférence hydroxyles ;
- X identiques ou différents représentent des contre-ions ;
(b) au moins un monomère hydrophile portant une fonction à caractère acide copolymérisable avec (a) et susceptible de s'ioniser dans le milieu d'application ; et
(c) éventuellement au moins un composé monomère à insaturation éthylénique de charge neutre, copolymérisable avec (a) et (b), de préférence un composé monomère hydrophile à insaturation éthylénique de charge neutre portant un ou plusieurs groupes hydrophiles, copolymérisable avec (a) et (b).

2. Composition nettoyante ou de rinçage selon la revendication 1, **caractérisée en ce que**, dans la formule générale I :
- Z représente C(O)O, C(O)NH ou O , tout préférentiellement C(O)NH ;
- n est égal à 2 ou 3, tout particulièrement 3
- m va de 0 à 2, de préférence est égal à 0 ou 1, tout particulièrement à 0 ;
- B représente avec q de 1 à 4, de préférence égal à 1 ;
- R₁ à R₆ identiques ou différents représentent un groupe méthyle ou éthyle.

3. Composition nettoyante ou de rinçage selon la revendication 1, dans laquelle le monomère (a) est représenté par la formule suivante : p = 2 à 4.

4. Composition nettoyante ou de rinçage selon l'une des revendications 1 à 3, dans laquelle le monomère (a) est : X⁻ représentant l'ion chlorure.

5. Composition nettoyante ou de rinçage selon l'une quelconque des revendications précédentes, dans laquelle le monomère (b) est choisi parmi les acides carboxyliques, sulfoniques, sulfuriques, phosphoniques et phosphoriques en C₃-C₈ à insaturation monoéthylénique.

6. Composition nettoyante ou de rinçage selon l'une quelconque des revendications précédentes, dans laquelle le monomère (b) est choisi parmi l'acide acrylique, l'acide méthacrylique, l'acide α-éthacrylique, l'acide β,β-diméthylacrylique, l'acide méthylènemalonique, l'acide vinylacétique, l'acide allylacétique, l'acide éthylidineacétique, l'acide propylidineacétique, l'acide crotonique, l'acide maléique, l'acide fumarique, l'acide itaconique, l'acide citraconique, l'acide mésaconique, la N-méthacroyl-alanine, la N-acryloyl-hydroxy-glycine, l'acrylate de sulfopropyle, l'acrylate de sulfoéthyle, le méthacrylate de sulfoéthyle, l'acide styrène sulfonique, l'acide vinyl sulfonique, l'acide vinylphosphonique, l'acrylate de phosphoéthyle, l'acrylate de phophonoéthyle, l'acrylate de phosphopropyle, l'acrylate de phophonopropyle, le méthacrylate de phosphoethyle, le méthacrylate de phophonoethyle, le méthacrylate de phosphopropyle, le méthacrylate de phophonopropyle, et les sels de métal alcalin et d'ammonium de ceux-ci.

7. Composition nettoyante ou de rinçage selon l'une quelconque des revendications précédentes, dans laquelle le monomère (c) est choisi parmi l'acrylamide, l'alcool vinylique, les esters d'alkyle en C₁-C₄ de l'acide acrylique et de l'acide méthacrylique, les esters d'hydroxyalkyle en C₁-C₄ de l'acide acrylique et de l'acide méthacrylique, notamment l'acrylate et le méthacrylate d'éthylène glycol et de propylène glycol, les esters polyalkoxylés de l'acide acrylique et de l'acide méthacrylique, notamment les esters de polyéthylène glycol et de polypropylène glycol, les esters de l'acide acrylique ou de l'acide méthacrylique et de polyéthylène glycol ou polypropylène glycol mono C₁-C₂₅ alkyl ethers, l'acétate de vinyle, la vinylpyrrolidone, le methylvinyléther.

8. Composition nettoyante ou de rinçage selon l'une quelconque des revendications précédentes, dans laquelle X est choisi parmi les anions d'halogène, notamment de chlore, sulfonate, sulfate, hydrogénosulfate, phosphate, phosphonate, citrate, formiate et acétate.

9. Composition nettoyante ou de rinçage selon l'une quelconque des revendications précédentes, **caractérisée en ce que** le copolymère hydrosoluble ou hydrodispersable est obtenu par copolymérisation :
- de 3 à 80 %, de préférence 10 à 60 % molaire du monomère (a);
- de 10 à 95 %, de préférence 20 à 70 % molaire du monomère (b) ;
- de 0 à 50 %, de préférence 0 à 30 %, tout particulièrement de 5 à 25 % molaire du monomère (c).

10. Composition nettoyante ou de rinçage selon l'une quelconque des revendications précédentes, **caractérisée en ce que** le rapport en poids molaire du total des monomères (a) au total des monomères (b) est compris entre 80/20 et 5/95, de préférence 60/40 et 20/80.

11. Composition nettoyante ou de rinçage selon l'une quelconque des revendications précédentes, **caractérisée en ce que** la masse moléculaire du copolymère est d'au moins 1 000, avantageusement d'au moins 10 000 et d'au plus 20 000 000, avantageusement d'au plus 10 000 000.

12. Composition nettoyante ou de rinçage selon l'une quelconque des revendications précédentes, **caractérisée en ce que** le copolymère choisi parmi les composés suivants : avec x ayant une valeur moyenne de 0 à 50% de préférence de 0 à 30%, tout particulièrement de 5 à 25%,
y ayant une valeur moyenne de 10 à 95%, de préférence de 20 à 70%,
z ayant une valeur moyenne de 3 à 80%, de préférence de 10 à 60%,
et le rapport y/z étant de manière préférée de l'ordre de 4/1 à 1/2,
avec x+y+z = 100%, x, y et z représentant les % molaires de motifs dérivés respectivement d'acrylamide, d'acide acrylique (sel de sodium) et de DIQUAT.

13. Composition nettoyante selon l'une des revendications précédentes, **caractérisée en ce que** ledit copolymère de formule I représente de 0,0005 à 10%, de préférence 0,001 et 5 % en poids par rapport au poids total de ladite composition.

14. Composition nettoyante ou de rinçage selon l'une quelconque des revendications précédentes **caractérisée en ce que**, le rapport pondéral copolymère / agent tensioactif est compris entre 1/2 et 1/100, avantageusement entre 1/5 et 1/50.

15. Composition nettoyante selon l'une des revendications 1 à 12 pour le nettoyage des vitres, ladite composition comprenant :
- de 0,001 à 10 %, de préférence 0,005 à 3 % en poids d'au moins un copolymère hydrosoluble ou hydrodispersable tel que défini à l'une des revendications 1 à 12
- de 0,005 à 20 %, de préférence de 0,5 à 10 % en poids d'au moins un agent tensioactif non-ionique et/ou anionique;
- le reste étant formé d'eau, de solvants tels que des alcools et/ou d'additifs divers.

16. Composition nettoyante selon la revendication 15 pour le nettoyage des vitres; ladite composition comprenant comme agent tensioactif non-ionique un amine oxyde.

17. Composition nettoyante selon l'une des revendications 1 à 14 pour le lavage de la vaisselle en lave-vaisselle automatique, **caractérisée en ce que** la composition comprend :
- de 0,1 à 5 %, avantageusement de 0,2 à 3 % en poids du copolymère hydrosoluble ou hydrodispersable défini à l'une des revendications 1 à 12, par rapport au poids total de matière sèche de la composition;
- de 0,2 à 10 % , avantageusement de 0,5 à 5 %, en poids par rapport au poids total de matière sèche d'un agent tensioactif de préférence non ionique et éventuellement
- de 30 à 95 % en poids par rapport au poids total de composition détergente exprimé en matière sèche d'adjuvants de détergence ("builders") ;
- de 3 à 25 % en poids par rapport au poids total de la composition d'un système oxydant.

18. Composition de rinçage selon l'une des revendications 1 à 14 pour le rinçage de la vaisselle en lave-vaisselle automatique, **caractérisée en ce que** la composition comprend :
- de 0,02 à 10 %, de préférence de 0,1 à 5 % en poids de copolymère hydrosoluble ou hydrodispersable défini à l'une des revendications 1 à 12 par rapport au poids total de la composition ;
- de 0,2 à 15 %, de préférence 0,5 à 5 % en poids par rapport au poids total de ladite composition d'un agent tensioactif non ionique ou un mélange d'agents tensioactifs non ioniques et anioniques ;
- de 0 à 40 %, de préférence de 3 à 30 % en poids par rapport au poids total de matière sèche d'un acide organique séquestrant du calcium, de préférence de l'acide citrique ;
- de 0 à 15 %, de préférence 0 à 10 % en poids par rapport au poids total de ladite composition exprimée en matière sèche d'un agent auxiliaire, de préférence un copolymère d'acide acrylique et d'anhydride maléïque ou des homo-polymères d'acide acrylique.

19. Composition nettoyante selon l'une des revendications 1 à 14 pour le lavage de la vaisselle à la main, **caractérisé en ce que** la composition comprend :
- de 0,1 à 5 parties en poids par rapport au poids total de ladite composition de copolymère hydrosoluble ou hydrodispersable à l'une des revendications 1 à 12 ;
- de 5 à 50, de préférence de 10 à 40 parties en poids d'au moins un agent tensioactif de préférence anionique ;
. au moins un agent bactéricide ou désinfectant non cationique;
. au moins un agent polymère cationique synthétique ;
. un polymère utilisé pour contrôler la viscosité du mélange et/ou la stabilité des mousses
. un agent hydrotrope ;
. un agent hydratant ou humectant ou un agent de protection de la peau ;
. un colorant, parfum, et un conservateur.

20. Composition nettoyante selon l'une des revendications 1 à 14 pour le nettoyage externe des véhicules automobiles, **caractérisée en ce qu'**elle comprend :
- de 0,05 à 5 % en poids de copolymère hydrosoluble ou hydrodispersable selon l'une des revendications 1 à 12 par rapport au poids total de ladite composition ;
- de 0 à 30% , de préférence de 0,5 à 15% en poids de la formulation d'au moins un agent tensioactif non-ionique ;
- de 0 à 30% , de préférence de 0,5 à 15% en poids de la formulation d'au moins un agent tensioactif anionique ;
- de 0 à 30% , de préférence de 0,5 à 15% en poids d'un agent tensioactif amphotère et/ou zwitterionique ;
- de 0 à 30% , de préférence de 0,5 à 15% en poids d'un agent tensioactif cationique ;
la quantité minimum d'agent tensioactif étant d'au moins 1% ;
- un adjuvant de détergence ("builder") minéral et/ou organique ;
- éventuellement un agent hydrotrope, des charges, des agents régulant le pH .

21. Composition nettoyante selon l'une des revendications 1 à 14 pour le nettoyage de céramiques, notamment carrelages, baignoires, et lavabos, **caractérisée en ce qu'**elle comprend :
- de 0,02 à 5 % en poids par rapport au poids total de ladite composition de copolymère hydrosoluble ou hydrodispersable selon l'une des revendications 1 à 12 ;
- de 0 à 30%, de préférence de 0 à 20%, en poids d'au moins un agent tensioactif non-ionique ;
- de 0 à 30 %, de préférence de 0 à 20%, en poids d'au moins un agent tensioactif anionique, la quantité totale d'agents tensioactifs représentant de 1,5 à 50 %, de préférence de 5 à 30 % en poids, plus particulièrement de 10 à 20 % en poids par rapport au poids total de la composition ;
- de 0,1 à 25 % en poids par rapport au poids total de la composition d'au moins un adjuvant de détergence ("builder") organique ou minéral
- éventuellement un agent de régulation de la mousse, de préférence un savon de métal alcalin ;
- éventuellement des agents de régulation du pH, des colorants, des brillanteurs optiques, des agents de suspension des salissures, des enzymes détersives, des agents de blanchiment compatibles, des agents de régulation de la formation de gel, des stabilisateurs de congélation-décongélation, des bactéricides, des conservateurs, des solvants, des fongicides, des répulsifs pour insectes, des agents hydrotropes, des parfums, des opacifiants des agents perlescents,
ladite composition présentant un pH compris entre 3 et 1, et un rapport molaire a/b compris entre 30/70 et 60/40.

22. Composition nettoyante selon l'une des revendications 1 à 14, pour le nettoyage des cuvettes de toilettes, **caractérisée en ce qu'**elle comprend :
- de 0,05 à 5 % en poids de copolymère hydrosoluble ou hydrodispersable selon l'une des revendications 1 à 12 ;
- de 0,1 à 40 %, et de préférence entre 0,5 et environ 15 % en poids par rapport au poids total de la composition d'un nettoyant acide minéral choisi parmi l'acide phosphorique, sulfamique, chlorhydrique, fluorhydrique, sulfurique, nitrique, chromique et des mélanges de ceux-ci ou organique choisi parmi l'acide acétique, hydroxyacétique, adipique, citrique, formique, fumarique, gluconique, glutarique, malique, maléique, lactique, malonique, oxalique, succinique et tartrique ainsi que des mélanges de ceux-ci, ou un sel d'acide, de préférence du bisulfate de sodium, et des mélanges de ceux-ci ;
- de 0,5 à 10 % en poids d'un agent tensioactif, de préférence anionique ou non ionique ;
- de 0,1 à 3 % en poids d'un agent épaississant, de préférence d'une gomme, plus particulièrement d'une gomme xanthane ;
- des additifs divers choisis de préférence parmi les agents conservateurs destinés à éviter la croissance des microorganismes, les colorants, les parfums et/ou les abrasifs,
ladite composition présentant un pH compris entre 0,5 et 4, de préférence entre1 et 3.

23. Composition nettoyante selon l'une des revendications 1 à 14 pour le rinçage des parois des douches, **caractérisée en ce qu'**elle comprend :
- de 0,02 à 5 % en poids, avantageusement de 0,05 à 1 % de copolymère hydrosoluble ou hydrodispersable l'une des revendications 1 à 12 ;
- de 0,5 à 5 % en poids d'un agent tensioactif non-ionique, de préférence un ester d'acide gras éthoxylé ou un alkylpolyglucoside ;
- éventuellement de 0,01 à 5 % en poids d'un agent chélatant des métaux.

24. Composition nettoyante selon l'une des revendications 1 à 14 pour le nettoyage de plaques vitrocéramiques, **caractérisée en ce qu'**elle comprend :
- de 0,1 à 5 % en poids du copolymère hydrosoluble ou hydrosdispersable selon l'une des revendications 1 à 12 ;
- de 0,1 à 1 % en poids d'un épaississant, de préference une gomme xanthane ;
- de 10 à 40 % en poids d'un agent abrasif, de préférence le carbonate de calcium ou la silice ;
- de 0 à 7 % en poids d'un glycol, de préférence le n-butyldiéthylèneglycol ;
- de 0,1 à 3 % en poids d'un copolymère silicone ; et
- éventuellement un agent d'alcalinisation ou un séquestrant.

25. Composition nettoyante biocide aqueuse pour le traitement de surfaces dures comprenant :
- au moins un copolymère hydrosoluble ou hydrodispersible selon l'une des revendications 1 à 12 ;
- au moins un biocide cationique, amphotère ou aminé, de préférence cationique ;
- et éventuellement au moins un agent tensioactif non ionique, amphotère ou zwitterionique.

26. Composition nettoyante biocide aqueuse selon la revendication 25 comprenant de :
- 0,01 à 20 %, de préférence 0,05 à 5 % en poids d'un copolymère selon l'une quelconque des revendications 1 à 12 ;
- de 0,1 à 20 %, de préférence de 0,5 à 5 % en poids d'un biocide.

27. Composition nettoyante biocide aqueuse selon la revendication 25 ou la revendication 26, dans laquelle le biocide est choisi parmi :
* les sels de monoammonium quaternaire de formules
R¹ R² R³ R⁴ N⁺ X⁻
où
R¹ représente un groupe benzyle éventuellement substitué par un atome de chlore ou un groupe C₁-C₄ alkylbenzyle,
R² représente un groupe alkyle en C₈-C₂₄,
R³ et R⁴, semblables ou différents, représentent un groupe alkyle ou hydroxyalkyle en C₁-C₄,
X⁻ est un anion solubilisant halogénure, sulfate ou méthylsulfate ;
R^{1'} R^{2'} R^{3'} R^{4'} N⁺ X⁻
où
R^{1'} et R^{2'} , semblables ou différents, représentent un groupe alkyle en C₈-C₂₄,
R^{3'} et R^{4'} , semblables ou différents , représentent un groupe alkyle en C₁-C₄,
X⁻ est un anion solubilisant halogénure, sulfate ou méthylsulfate ;
R^{1"}R^{2"}R^{3"}R^{4"}N⁺X⁻
où
R^{1"} représente un groupe alkyle en C₈-C₂₄
R^{2"} , R^{3"} et R^{4"}, semblables ou différents , représentent un groupe alkyle en C₁-C₄,
X⁻ est un anion solubilisant halogénure, sulfate ou méthylsulfate ;
* les sels d'amines hétérocycliques monoquaternaires, de préférence les chlorures de laurylpyridinium, de cétylpyridinium, de C₁₂-C₁₄ alkyl benzyl imidazolium ;
* les sels d'alkyl gras triphényl phosphonium, de préférence le bromure de myristyl triphényl phosphonium ;
* les biocides amphotères, de préférence les dérivés de N-(N'-C₈-C₁₈alkyl-3-aminopropyl)-glycine, de N-(N'-(N"-C₈-C₁₈alkyl-2-aminoéthyl)-2-aminoéthyl)-glycine, de N,N-bis(N'-C₈-C₁₈alkyl-2-aminoéthyl)-glycine, tels que le (dodécyl) (aminopropyl) glycine, le (dodécyl) (diéthylènediamine) glycine.

28. Utilisation, dans une composition nettoyante pour surface dure, d'au moins un copolymère hydrosoluble ou hydrodispersable tel que défini aux revendications 1 à 12, pour conférer à une surface dure sur laquelle elle a été appliquée, des propriétés d'hydrophilisation.

29. Utilisation dans une composition nettoyante liquide pour surface dure, d'au moins un copolymère tel que défini à l'une des revendication 1 à 12, pour améliorer la vitesse de séchage d'une surface sur laquelle a été appliquée ladite composition.

30. Utilisation selon la revendication 28, **caractérisée en ce que** les propriétés d'hydrophilisation sont choisies parmi les propriétés "anti-écoulement", "anti-buée", et les propriétés "anti-taches" ou "anti-traces" rémanentes.

31. Utilisation selon l'une des revendications 28 à 30, **caractérisée en ce que** l'on dépose sur la surface à traiter de 0,0001 à 6 g/m², de préférence de 0,001 à 2 g/m² de surface dudit copolymère hydrosoluble ou hydrodispersable.

32. Utilisation selon l'une des revendications 28 à 31, pour conférer des propriétés hydrophilisantes à une surface de verre ou céramique,
ou pour améliorer la vitesse de séchage d'une telle surface.

33. Utilisation selon l'une des revendications 28 à 31, pour le nettoyage ou le rinçage de la vaisselle à la main ou dans un lave-vaisselle automatique.

34. Utilisation selon l'une des revendications 28 à 31, pour le nettoyage des vitres.

35. Utilisation selon l'une des revendications 28 à 31, pour le nettoyage des carrelages, baignoires et lavabos.

36. Utilisation selon l'une des revendications 28 à 31, pour le nettoyage des cuvettes de toilettes.

37. Utilisation selon l'une des revendications 28 à 31, pour le nettoyage des parois de douches.

38. Utilisation selon l'une des revendications 28 à 31, pour le nettoyage des plaques vitrocéramiques.

39. Utilisation selon l'une des revendications 28 à 31, pour le nettoyage externe des véhicules automobiles.

40. Utilisation d'un copolymère selon l'une quelconque des revendications 1 à 12 pour le lavage de la vaisselle en lave-vaisselle automatique, comme agent pour éliminer ou diminuer la corrosion du verre et des décors présents sur le verre ou la vaisselle, lors de lavages répétés.

41. Procédé pour améliorer l'hydrophilie d'une surface dure consistant à traiter celle-ci avec une composition nettoyante selon l'une des revendications 1 à 12.

## Patentansprüche

1. Reinigungsmittel- oder Spülmittel-Zusammensetzung, umfassend mindestens ein oberflächenaktives Mittel und mindestens ein wasserlösliches oder wasserdispergierbares Copolymer, das seinerseits in der Form von polymerisierten Einheiten umfaßt:
(a) mindestens eine monomere Verbindung der allgemeinen Formel (I) in der
- R₁ ein Wasserstoffatom, eine Gruppe Methyl oder Ethyl ist;
- R₂, R₃, R₄, R₅, R₆, gleich oder verschieden, lineare oder verzweigte Gruppen Alkyl, Hydroxyalkyl oder Aminoalkyl mit 1 bis 6 Kohlenstoffatomen, vorzugsweise 1 bis 4 Kohlenstoffatomen darstellen;
- m eine ganze Zahl von 0 bis 10, vorzugsweise von 0 bis 2 ist;
- n eine ganze Zahl von 1 bis 6, vorzugsweise von 2 bis 4 ist;
- Z eine Gruppe -C(O)O-, -C(O)NH- oder ein Sauerstoffatom bedeutet;
- A eine Gruppe (CH₂)ₚ darstellt, worin p eine ganze Zahl von 1 bis 6, vorzugsweise von 2 bis 4 ist;
- B eine lineare oder verzweigte Polymethylenkette mit 2 bis 12 Kohlenstoffatomen, vorteilhafterweise mit 3 bis 6 Kohlenstoffatomen darstellt, gegebenenfalls unterbrochen durch ein oder mehrere Heteroatome oder Heterogruppen O oder NH und gegebenenfalls substituiert durch eine oder mehrere Gruppen Hydroxyl oder Amino, vorzugsweise Hydroxyl;
- X, gleich oder verschieden, Gegenionen darstellt;
(b) mindestens ein hydrophiles Monomer, das eine Funktion mit saurem Charakter trägt, copolymerisierbar mit (a) und fähig, sich in dem Milieu der Anwendung zu ionisieren; und
(c) gegebenenfalls mindestens eine monomere Verbindung mit ethylenischer Unsättigung von neutraler Ladung, copolymerisierbar mit (a) und (b), vorzugsweise eine hydrophile monomere Verbindung mit ethylenischer Unsättigung von neutraler Ladung, die eine oder mehrere hydrophile Gruppen trägt, copolymerisierbar mit (a) und (b).

2. Reinigungsmittel- oder Spülmittel-Zusammensetzung nach Anspruch 1, **dadurch gekennzeichnet, daß** in der allgemeinen Formel (I) :
- Z C(O)O, C(O)NH oder O darstellt, besonders bevorzugt C(O)NH;
- n gleich 2 oder 3 ist, ganz besonders 3;
- m von 0 bis 2 geht, vorzugsweise gleich 0 oder 1 ist, ganz besonders gleich 0;
- B darstellt: mit q von 1 bis 4, vorzugsweise gleich 1;
- R₁ bis R₆, gleich oder verschieden, eine Gruppe Methyl oder Ethyl darstellen.

3. Reinigungsmittel- oder Spülmittel-Zusammensetzung nach Anspruch 1, worin das Monomer (a) durch die folgende Formel dargestellt wird: p = 2 bis 4.

4. Reinigungsmittel- oder Spülmittel-Zusammensetzung nach einem der Ansprüche 1 bis 3, worin das Monomer (a) ist: X⁻ stellt ein Chloridion dar.

5. Reinigungsmittel- oder Spülmittel-Zusammensetzung nach irgendeinem der vorstehenden Ansprüche, worin das Monomer (b) ausgewählt wird unter den Carbonsäuren, Sulfonsäuren, Schwefelsäuren, Phosphonsäuren und Phosphorsäuren mit 3 bis 8 Kohlenstoffatomen bei monoethylenischer Unsättigung.

6. Reinigungsmittel- oder Spülmittel-Zusammensetzung nach irgendeinem der vorstehenden Ansprüche, worin das Monomer (b) ausgewählt wird unter Acrylsäure, Methacrylsäure, α-Ethacrylsäure, β,β-Dimethylacrylsäure, Methylenmalonsäure, Vinylessigsäure, Allylessigsäure, Ethylidinessigsäure, Propylidinessigsäure, Crotonsäure, Maleinsäure, Fumarsäure, Itaconsäure, Citraconsäure, Mesaconsäure, N-Methacroyl-alanin, N-Acryloyl-hydroxy-glycin, Sulfopropyl-acrylat, Sulfoethyl-acrylat, Sulfoethyl-methacrylat, Styrol-sulfonsäure, Vinyl-sulfonsäure, Vinyl-phosphonsäure, Phosphoethyl-acrylat, Phosphonoethyl-acrylat, Phosphopropyl-acrylat, Phosphonopropyl-acrylat, Phosphoethyl-methacrylat, Phosphonoethyl-methacrylat, Phosphopropyl-methacrylat, Phosphonopropylmethacrylat und deren Alkalimetallsalzen und Ammoniumsalzen.

7. Reinigungsmittel- oder Spülmittel-Zusammensetzung nach irgendeinem der vorstehenden Ansprüche, worin das Monomer (c) ausgewählt wird unter Acrylamid, Vinylalkohol, den Alkylestern mit 1 bis 4 Kohlenstoffatomen von Acrylsäure und Methacrylsäure, den Hydroxyalkylestern mit 1 bis 4 Kohlenstoffatomen von Acrylsäure und Methacrylsäure, insbesondere das Acrylat und das Methacrylat von Ethylenglycol und Propylenglycol, den polyalkoxylierten Estern von Acrylsäure und Methacrylsäure, insbesondere den Estern von Polyethylenglycol und Polypropylenglycol, den Estern von Acrylsäure oder Methacrylsäure und Polyethylenglycol- oder Polypropylenglycol-mono-C₁-C₂₅-alkylethern, Vinylacetat, Vinylpyrrolidon, Methylvinylether.

8. Reinigungsmittel- oder Spülmittel-Zusammensetzung nach irgendeinem der vorstehenden Ansprüche, worin X ausgewählt wird unter den Anionen von Halogen, insbesondere Chlor, Sulfonat, Sulfat, Hydrogensulfat, Phosphat, Phosphonat, Citrat, Formiat und Acetat.

9. Reinigungsmittel- oder Spülmittel-Zusammensetzung nach irgendeinem der vorstehenden Ansprüche, **dadurch gekennzeichnet, daß** das wasserlösliche oder wasserdispergierbare Copolymer erhalten wird durch Copolymerisation von:
- 3 bis 80 Mol-%, vorzugsweise 10 bis 60 Mol-% des Monomers (a);
- 10 bis 95 Mol-%, vorzugsweise 20 bis 70 Mol-% des Monomers (b) ;
- 0 bis 50 Mol-%, vorzugsweise 0 bis 30 Mol-% und ganz besonders 5 bis 25 Mol-% des Monomers (c).

10. Reinigungsmittel- oder Spülmittel-Zusammensetzung nach irgendeinem der vorstehenden Ansprüche, **dadurch gekennzeichnet, daß** das molare Gewichtsverhältnis der Gesamtheit der Monomeren (a) zur Gesamtheit der Monomeren (b) zwischen 80/20 und 5/95, vorzugsweise zwischen 60/40 und 20/80 beträgt.

11. Reinigungsmittel- oder Spülmittel-Zusammensetzung nach irgendeinem der vorstehenden Ansprüche, **dadurch gekennzeichnet, daß** die Molmasse des Copolymers mindestens 1000, vorteilhafterweise mindestens 10000 und höchstens 20000000, vorteilhafterweise höchstens 10000000 beträgt.

12. Reinigungsmittel- oder Spülmittel-Zusammensetzung nach irgendeinem der vorstehenden Ansprüche, **dadurch gekennzeichnet, daß** das Copolymer unter den folgenden Verbindungen ausgewählt wird: mit x, das einen mittleren Wert von 0 bis 50 %, vorzugsweise von 0 bis 30 %, ganz besonders von 5 bis 25 % besitzt,
y, das einen mittleren Wert von 10 bis 95 %, vorzugsweise von 20 bis 70 % besitzt,
z, das einen mittleren Wert von 3 bis 80 %, vorzugsweise von 10 bis 60 % besitzt, und
das molare Verhältnis y/z in bevorzugter Weise in der Größenordnung von 4/1 bis 1/2 liegt, mit x+y+z = 100 %, wobei x, y und z die Molprozent an Struktureinheiten darstellen, jeweils abgeleitet von Acrylamid, Acrylsäure (Natriumsalz) und DIQUAT.

13. Reinigungsmittel-Zusammensetzung nach einem der vorstehenden Ansprüche, **dadurch gekennzeichnet, daß** das genannte Copolymer der Formel (I) 0,0005 bis 10 Gew.-%, vorzugsweise 0,001 bis 5 Gew.-% darstellt, bezogen auf das Gesamtgewicht der genannten Zusammensetzung.

14. Reinigungsmittel- oder Spülmittel-Zusammensetzung nach irgendeinem der vorstehenden Ansprüche, **dadurch gekennzeichnet, daß** das Gewichtsverhältnis Copolymer / oberflächenaktives Mittel zwischen 1/2 und 1/100, vorteilhafterweise zwischen 1/5 und 1/50 beträgt.

15. Reinigungsmittel-Zusammensetzung nach einem der Ansprüche 1 bis 12 für die Reinigung von Gläsern, wobei die genannte Zusammensetzung umfaßt:
- 0,001 bis 10 Gew.-%, vorzugsweise 0,005 bis 3 Gew.-% von mindestens einem wasserlöslichen oder wasserdispergierbaren Copolymer, wie in einem der Ansprüche 1 bis 12 definiert;
- 0,005 bis 20 Gew.-%, vorzugsweise 0,5 bis 10 Gew.-% von mindestens einem nichtionischen und/oder anionischen oberflächenaktiven Mittel;
- der Rest wird von Wasser, Lösungsmitteln wie Alkohol und/oder verschiedenen Zusatzstoffen gebildet.

16. Reinigungsmittel-Zusammensetzung nach Anspruch 15 für die Reinigung von Gläsern, wobei die genannte Zusammensetzung als nichtionisches oberflächenaktives Mittel ein Aminoxid umfaßt.

17. Reinigungsmittel-Zusammensetzung nach einem der Ansprüche 1 bis 14 für das Reinigen von Geschirr in der automatischen Geschirrspülmaschine, **dadurch gekennzeichnet, daß** die genannte Zusammensetzung umfaßt:
- 0,1 bis 5 Gew.-%, vorteilhafterweise 0,2 bis 3 Gew.-% von einem wasserlöslichen oder wasserdispergierbaren Copolymer, wie in einem der Ansprüche 1 bis 12 definiert, bezogen auf das Gesamtgewicht der Trockensubstanz der Zusammensetzung;
- 0,2 bis 10 Gew.-%, vorteilhafterweise 0,5 bis 5 Gew.-%, bezogen auf das Gesamtgewicht der Trockensubstanz, von einem vorzugsweise nichtionischen oberflächenaktiven Mittel und gegebenenfalls
- 30 bis 95 Gew.-%, bezogen auf das Gesamtgewicht der Waschzusammensetzung, ausgedrückt in Trockensubstanz von Waschmittel-Zusatzstoffen ("Builder");
- 3 bis 25 Gew.-%, bezogen auf das Gesamtgewicht der Zusammensetzung, von einem oxidierenden System.

18. Spülmittel-Zusammensetzung nach irgendeinem der Ansprüche 1 bis 14 für das Spülen von Geschirr in der automatischen Geschirrspülmaschine, **dadurch gekennzeichnet, daß** die genannte Zusammensetzung umfaßt:
- 0,02 bis 10 Gew.-%, vorzugsweise 0,1 bis 5 Gew.-% von einem wasserlöslichen oder wasserdispergierbaren Copolymer, wie in einem der Ansprüche 1 bis 12 definiert, bezogen auf das Gesamtgewicht der Zusammensetzung;
- 0,2 bis 15 Gew.-%, vorzugsweise 0,5 bis 5 Gew.-%, bezogen auf das Gesamtgewicht der genannten Zusammensetzung, von einem nichtionischen oberflächenaktiven Mittel oder einer Mischung von nichtionischen und anionischen oberflächenaktiven Mitteln;
- 0 bis 40 Gew.-%, vorzugsweise 3 bis 30 Gew.-%, bezogen auf das Gesamtgewicht der Trockensubstanz, von einer das Calcium maskierenden organischen Säure, vorzugsweise Citronensäure;
- 0 bis 15 Gew.-%, vorzugsweise 0 bis 10 Gew.-%, bezogen auf das Gesamtgewicht der genannten Zusammensetzung, ausgedrückt in Trokkensubstanz, von einem Hilfsmittel, vorzugsweise einem Copolymer von Acrylsäure und Maleinsäureanhydrid oder von Homopolymeren von Acrylsäure.

19. Reinigungsmittel-Zusammensetzung nach einem der Ansprüche 1 bis 14 für das Reinigen von Geschirr mit der Hand, **dadurch gekennzeichnet, daß** die Zusammensetzung umfaßt:
- 0,1 bis 5 Gewichtsteile, bezogen auf das Gesamtgewicht der genannten Zusammensetzung, von einem wasserlöslichen oder wasserdispergierbaren Copolymer nach einem der Ansprüche 1 bis 12;
- 5 bis 50 Gewichtsteile, vorzugsweise 10 bis 40 Gewichtsteile von mindestens einem, vorzugsweise anionischen, oberflächenaktiven Mittel;
. mindestens ein nicht kationisches bakterizides oder desinfizierendes Mittel;
. mindestens ein synthetisches, kationisches polymeres Mittel;
. ein Polymer, verwendet zur Kontrolle der Viskosität der Mischung und/oder der Stabilität des Schaumes;
. ein hydrotropes Mittel;
. ein Feuchtigkeitsmittel oder Netzmittel oder ein Mittel zum Schutz der Haut;
. einen Farbstoff, ein Parfum und ein Konservierungsmittel.

20. Reinigungsmittel-Zusammensetzung nach einem der Ansprüche 1 bis 14 für die äußere Reinigung von Kraftfahrzeugen, **dadurch gekennzeichnet, daß** sie umfaßt:
- 0,05 bis 5 Gew.-% von einem wasserlöslichen oder wasserdispergierbaren Copolymer nach einem der Ansprüche 1 bis 12, bezogen auf das Gesamtgewicht der genannten Zusammensetzung;
- 0 bis 30 Gew.-%, vorzugsweise 0,5 bis 15 Gew.-% der Formulierung von mindestens einem nichtionischen oberflächenaktiven Mittel;
- 0 bis 30 Gew.-%, vorzugsweise 0,5 bis 15 Gew.-% der Formulierung von mindestens einem anionischen oberflächenaktiven Mittel;
- 0 bis 30 Gew.-%, vorzugsweise 0,5 bis 15 Gew.-% von einem amphoteren und/oder zwitterionischen oberflächenaktiven Mittel;
- 0 bis 30 Gew.-%, vorzugsweise 0,5 bis 15 Gew.-% von einem kationischen oberflächenaktiven Mittel;
wobei die minimale Menge an oberflächenaktivem Mittel mindestens 1 % beträgt;
- einen mineralischen und/oder organischen Waschzusatzstoff ("Builder");
- gegebenenfalls ein hydrotropes Mittel, Füllstoffe und den pH-Wert regulierende Mittel.

21. Reinigungsmittel-Zusammensetzung nach einem der Ansprüche 1 bis 14 für die Reinigung von Keramik, insbesondere.von Fliesen, Badewannen und Waschbecken, **dadurch gekennzeichnet, daß** sie umfaßt:
- 0,02 bis 5 Gew.-%, bezogen auf das Gesamtgewicht der genannten Zusammensetzung, von einem wasserlöslichen oder wasserdispergierbaren Copolymer nach einem der Ansprüche 1 bis 12;
- 0 bis 30 Gew.-%, vorzugsweise 0 bis 20 Gew.-% von mindestens einem nichtionischen oberflächenaktiven Mittel;
- 0 bis 30 Gew.-%, vorzugsweise 0 bis 20 Gew.-% von mindestens einem anionischen oberflächenaktiven Mittel, wobei die Gesamtmenge von oberflächenaktiven Mitteln 1,5 bis 50 Gew.-%, vorzugsweise 5 bis 30 Gew.-% und ganz besonders 10 bis 20 Gew.-% darstellt, bezogen auf das Gesamtgewicht der Zusammensetzung;
- 0,1 bis 25 Gew.-%, bezogen auf das Gesamtgewicht der Zusammensetzung, von mindestens einem mineralischen oder organischen Waschzusatzstoff ("Builder");
- gegebenenfalls ein Mittel zur Regulierung des Schaumes, vorzugsweise eine Alkalimetall-Seife;
- gegebenenfalls Mittel zur Regulierung des pH-Wertes, Farbstoffe, optische Glanzzusätze, Mittel zum Suspendieren der Verschmutzungen, waschaktive Enzyme, kompatible Bleichmittel, Mittel zur Regulierung der Gelbildung, Stabilisatoren für Einfrieren/Auftauen, Bakterizide, Konservierungsstoffe, Lösungsmittel, Fungizide, Abschreckmittel für Insekten, hydrotropische Mittel, Parfums, Trübungsmittel, Mittel zum Abperlen (agents perlescents),
wobei die genannte Zusammensetzung einen pH-Wert zwischen 3 und 1 aufweist und ein molares Verhältnis a/b zwischen 30/70 und 60/40 besitzt.

22. Reinigungsmittel-Zusammensetzung nach einem der Ansprüche 1 bis 14 für die Reinigung von Toilettenbecken, **dadurch gekennzeichnet, daß** sie umfaßt:
- 0,05 bis 5 Gew.-% von einem wasserlöslichen oder wasserdispergierbaren Copolymer nach einem der Ansprüche 1 bis 12;
- 0,1 bis 40 Gew.-% und vorzugsweise zwischen 0,5 und etwa 15 Gew.-%, bezogen auf das Gesamtgewicht der Zusammensetzung, von einem mineralischen, sauren Reinigungsmittel, ausgewählt unter Phosphorsäure, Sulfaminsäure, Chlorwasserstoffsäure, Fluorwasserstoffsäure, Schwefelsäure, Salpetersäure, Chromsäure und deren Mischungen, oder organischen Reinigungsmittel, ausgewählt unter Essigsäure, Hydroxyessigsäure, Adipinsäure, Citronensäure, Ameisensäure, Fumarsäure, Gluconsäure, Glutarsäure, Äpfelsäure, Maleinsäure, Milchsäure, Malonsäure, Oxalsäure, Bernsteinsäure und Weinsäure sowie deren Mischungen, oder einem Säuresalz, vorzugsweise Natriumbisulfat, und deren Mischungen;
- 0,5 bis 10 Gew.-% von einem vorzugsweise anionischen oder nichtionischen oberflächenaktiven Mittel;
- 0,1 bis 3 Gew.-% von einem Verdickungsmittel, vorzugsweise einem Gummi, ganz besonders Xanthangummi;
- verschiedene Zusatzstoffe, vorzugsweise ausgewählt unter den Konservierungsmitteln, vorgesehen für die Verhinderung des Wachstums von Mikroorganismen, den Farbstoffen, den Parfums und/oder den Schleifmitteln,
wobei die genannte Zusammensetzung einen pH-Wert zwischen 0,5 und 4, vorzugsweise zwischen 1 und 3 aufweist.

23. Reinigungsmittel-Zusammensetzung nach einem der Ansprüche 1 bis 14 für das Spülen der Wände von Duschräumen, **dadurch gekennzeichnet, daß** sie umfaßt:
- 0,02 bis 5 Gew.-%, vorteilhafterweise 0,05 bis 1 Gew.-% von einem wasserlöslichen oder wasserdispergierbaren Copolymer nach einem der Ansprüche 1 bis 12;
- 0,5 bis 5 Gew.-% von einem nichtionischen oberflächenaktiven Mittel, vorzugsweise einem ethoxylierten Fettsäureester oder einem Alkylpolyglucosid;
- gegebenenfalls 0,01 bis 5 Gew.-% von einem chelatbildenden Mittel von Metallen.

24. Reinigungsmittel-Zusammensetzung nach einem der Ansprüche 1 bis 14 für die Reinigung von Platten aus Glaskeramik, **dadurch gekennzeichnet, daß** sie umfaßt:
- 0,1 bis 5 Gew.-% von einem wasserlöslichen oder wasserdispergierbaren Copolymer nach einem der Ansprüche 1 bis 12;
- 0,1 bis 1 Gew.-% von einem Verdickungsmittel, vorzugsweise einem Xanthangummi;
- 10 bis 40 Gew.-% von einem Schleifmittel, vorzugsweise Calciumcarbonat oder Siliciumdioxid,
- 0 bis 7 Gew.-% von einem Glycol, vorzugsweise n-Butyl-diethylenglycol;
- 0,1 bis 3 Gew.-% von einem Silicon-Copolymer; und
- gegebenenfalls ein Alkalisierungsmittel oder ein Maskierungsmittel.

25. Wäßrige biozide Reinigungsmittel-Zusammensetzung für die Behandlung von harten Oberflächen, umfassend:
- mindestens ein wasserlösliches oder wasserdispergierbares Copolymer nach einem der Ansprüche 1 bis 12;
- mindestens ein kationisches, amphoteres oder aminiertes, vorzugsweise kationisches Biozid; und
- gegebenenfalls mindestens ein nichtionisches, amphoteres oder zwitterionisches oberflächenaktives Mittel.

26. Wäßrige biozide Reinigungsmittel-Zusammensetzung nach Anspruch 25, umfassend:
- 0,01 bis 20 Gew.-%, vorzugsweise 0,05 bis 5 Gew.-% von einem Copolymer nach irgendeinem der Ansprüche 1 bis 12;
- 0,1 bis 20 Gew.-%, vorzugsweise 0,5 bis 5 Gew.-% von einem Biozid.

27. Wäßrige biozide Reinigungsmittel-Zusammensetzung nach Anspruch 25 oder Anspruch 26, worin das Biozid ausgewählt wird unter:
* den quaternären Monoammoniumsalzen der Formeln
R¹R²R³R⁴N⁺X⁻
worin
R¹ eine Gruppe Benzyl, gegebenenfalls substituiert durch ein Chloratom, oder eine Gruppe C₁-C₄-Alkylbenzyl darstellt,
R² eine Gruppe Alkyl mit 8 bis 24 Kohlenstoffatomen darstellt,
R³ und R⁴, gleich oder verschieden, eine Gruppe Alkyl oder Hydroxyalkyl mit 1 bis 4 Kohlenstoffatomen darstellen,
X⁻ ein lösungsvermittelndes Anion Halogenid, Sulfat oder Methylsulfat ist;
R^{1'}R^{2'}R^{3'}R^{4'}N⁺X⁻
worin
R^{1'} und R^{2'}, gleich oder verschieden, eine Gruppe Alkyl mit 8 bis 24 Kohlenstoffatomen darstellen,
R^{3'} und R^{4'}, gleich oder verschieden, eine Gruppe Alkyl mit 1 bis 4 Kohlenstoffatomen darstellen,
X⁻ ein lösungsvermittelndes Anion Halogenid, Sulfat oder Methylsulfat ist;
R^{1"}R^{2"}R^{3"}R^{4"}N⁺X⁻
worin
R^{1"} eine Gruppe Alkyl mit 8 bis 24 Kohlenstoffatomen darstellt,
R^{2"}, R^{3"} und R^{4"}, gleich oder verschieden, eine Gruppe Alkyl mit 1 bis 4 Kohlenstoffatomen darstellen,
X⁻ ein lösungsvermittelndes Anion Halogenid, Sulfat oder Methylsulfat ist;
* den Salzen von monoquaternären heterocyclischen Aminen, vorzugsweise den Chloriden von Laurylpyridinium, Cetylpyridinium, C₁₂-C₁₄-Alkylbenzyl-imidazolium;
* den Salzen von Fett-alkyl-triphenyl-phosphonium, vorzugsweise Myristyl-triphenyl-phosphonium-bromid;
* den amphoteren Bioziden, vorzugsweise den Derivaten von N-(N'-C₈-C₁₈-alkyl-3-aminopropyl)-glycin, von N-[N'-(N"-C₈-C₁₈-alkyl-2-aminoethyl)-2-aminoethyl]-glycin, von N,N-Bis-(N'-C₈-C₁₈-alkyl-2-aminoethyl)-glycin wie das (Dodecyl)-(aminopropyl)-glycin, das (Dodecyl)-(diethylendiamin)-glycin.

28. Verwendung von mindestens einem wasserlöslichen oder wasserdispergierbaren Copolymer wie in den Ansprüchen 1 bis 12 definiert in einer Reinigungsmittel-Zusammensetzung für harte Oberflächen, um der harten Oberfläche, auf der sie angewendet wurde, hydrophile Eigenschaften zu verleihen.

29. Verwendung von mindestens einem Copolymer wie in einem der Ansprüche 1 bis 12 definiert in einer flüssigen Reinigungsmittel-Zusammensetzung für harte Oberflächen, um die Geschwindigkeit der Trocknung einer Oberfläche, auf der die genannte Zusammensetzung angewendet wurde, zu verbessern.

30. Verwendung nach Anspruch 28, **dadurch gekennzeichnet, daß** die hydrophilen Eigenschaften ausgewählt werden unter den Eigenschaften "anti-fließend", "anti-beschlagend", und den remanenten Eigenschaften "anti-Fleck" oder "anti-Spuren".

31. Verwendung nach einem der Ansprüche 28 bis 30, **dadurch gekennzeichnet, daß** man auf die zu behandelnde Fläche 0,0001 bis 6 g/m², vorzugsweise 0,001 bis 2 g/m² Fläche des genannten wasserlöslichen oder wasserdispergierbaren Copolymers aufbringt.

32. Verwendung nach einem der Ansprüche 28 bis 31, um einer Oberfläche aus Glas oder Keramik hydrophile Eigenschaften zu verleihen oder um die Geschwindigkeit der Trocknung einer derartigen Oberfläche zu verbessern.

33. Verwendung nach einem der Ansprüche 28 bis 31 für die Reinigung oder das Spülen von Geschirr mit der Hand oder in einer automatischen Geschirrspülmaschine.

34. Verwendung nach einem der Ansprüche 28 bis 31 für die Reinigung von Gläsern.

35. Verwendung nach einem der Ansprüche 28 bis 31 für die Reinigung von Fliesen, Badewannen und Waschbecken.

36. Verwendung nach einem der Ansprüche 28 bis 31 für die Reinigung von Toilettenbecken.

37. Verwendung nach einem der Ansprüche 28 bis 31 für die Reinigung der Wände von Duschräumen.

38. Verwendung nach einem der Ansprüche 28 bis 31 für die Reinigung von Platten aus Glaskeramik.

39. Verwendung nach einem der Ansprüche 28 bis 31 für die äußere Reinigung von Kraftfahrzeugen.

40. Verwendung eines Copolymers nach irgendeinem der Ansprüche 1 bis 12 für die Reinigung von Geschirr in der automatischen Geschirrspülmaschine als Mittel zur Beseitigung oder Verringerung der Korrosion von Glas oder von Dekor, das auf dem Glas oder dem Geschirr vorhanden ist, bei wiederholten Reinigungsvorgängen.

41. Verfahren zur Verbesserung der Hydrophilie einer harten Oberfläche, das darin besteht, diese Fläche mit einer Reinigungsmittel-Zusammensetzung nach einem der Ansprüche 1 bis 12 zu behandeln.

## Claims

1. Cleaning or rinsing composition comprising at least one surfactant and at least one water-soluble or water-dispersible copolymer comprising, in the form of polymerized units:
(a) at least one monomer compound of general formula I: in which
- R₁ is a hydrogen atom or a methyl or ethyl group;
- R₂, R₃, R₄, R₅ and R₆, which are identical or different, are linear or branched C₁-C₆, preferably C₁-C₄, alkyl, hydroxyalkyl or aminoalkyl groups;
- m is an integer from 0 to 10, preferably from 0 to 2;
- n is an integer from 1 to 6, preferably 2 to 4;
- Z represents a -C(O)O- or -C(O)NH- group or an oxygen atom;
- A represents a (CH₂)ₚ group, p being an integer from 1 to 6, preferably from 2 to 4;
- B represents a linear or branched C₂-C₁₂, advantageously C₃-C₆, polymethylene chain optionally interrupted by one or more heteroatoms or heterogroups O or NH, and optionally substituted by one or more hydroxyl or amino groups, preferably hydroxyl groups;
- X, which are identical or different, represent counterions;
(b) at least one hydrophilic monomer carrying a functional group with an acidic nature which is copolymerizable with (a) and which is capable of being ionized in the application medium; and
(c) optionally at least one monomer compound with ethylenic unsaturation with a neutral charge which is copolymerizable with (a) and (b), preferably a hydrophilic monomer compound with ethylenic unsaturation with a neutral charge, carrying one or more hydrophilic groups, which is copolymerizable with (a) and (b).

2. Cleaning or rinsing composition according to claim 1, **characterized in that**, in the general formula I:
- Z represents C(O)O, C(O)NH or O, very preferably C(O)NH;
- n is equal to 2 or 3, very particularly 3;
- m ranges from 0 to 2 and is preferably equal to 0 or 1, very particularly to 0;
- B represents with q from 1 to 4, preferably equal to 1;
- R₁ to R₆, which are identical or different, represent a methyl or ethyl group.

3. Cleaning or rinsing composition according to claim 1, in which the monomer (a) is represented by the following formula: p = 2 to 4.

4. Cleaning or rinsing composition according to one of claims 1 to 3, in which the monomer (a) is: X⁻ representing the chloride ion.

5. Cleaning or rinsing composition according to any one of the preceding claims, in which the monomer (b) is chosen from C₃-C₈ carboxylic, sulphonic, sulphuric, phosphonic and phosphoric acids with monoethylenic unsaturation.

6. Cleaning or rinsing composition according to any one of the preceding claims, in which the monomer (b) is chosen from acrylic acid, methacrylic acid, α-ethacrylic acid, β,β-dimethylacrylic acid, methylenemalonic acid, vinylacetic acid, allylacetic acid, ethylideneacetic acid, propylideneacetic acid, crotonic acid, maleic acid, fumaric acid, itaconic acid, citraconic acid, mesaconic acid, N-(methacroyl)alanine, N-(acryloyl)hydroxyglycine, sulphopropyl acrylate, sulphoethyl acrylate, sulphoethyl methacrylate, styrenesulphonic acid, vinylsulphonic acid, vinylphosphonic acid, phosphoethyl acrylate, phosphonoethyl acrylate, phosphopropyl acrylate, phosphonopropyl acrylate, phosphoethyl methacrylate, phosphonoethyl methacrylate, phosphopropyl methacrylate, phosphonopropyl methacrylate and the alkali metal and ammonium salts thereof.

7. Cleaning or rinsing composition according to any one of the preceding claims, in which the monomer (c) is chosen from acrylamide, vinyl alcohol, C₁-C₄ alkyl esters of acrylic acid and of methacrylic acid, C₁-C₄ hydroxyalkyl esters of acrylic acid and of methacrylic acid, in particular ethylene glycol and propylene glycol acrylate and methacrylate, polyalkoxylated esters of acrylic acid and of methacrylic acid, in particular the polyethylene glycol and polypropylene glycol esters, esters of acrylic acid or of methacrylic acid and of polyethylene glycol or polypropylene glycol C₁-C₂₅ monoalkyl ethers, vinyl acetate, vinylpyrrolidone or methyl vinyl ether.

8. Cleaning or rinsing composition according to any one of the preceding claims, in which X is chosen from halogen, in particular chlorine, sulphonate, sulphate, hydrogensulphate, phosphate, phosphonate, citrate, formate and acetate anions.

9. Cleaning or rinsing composition according to any one of the preceding claims, **characterized in that** the water-soluble or water-dispersible copolymer is obtained by copolymerization
- of 3 to 80 mol%, preferably 10 to 60 mol%, of the monomer (a);
- of 10 to 95 mol%, preferably 20 to 70 mol%, of the monomer (b);
- of 0 to 50 mol%, preferably 0 to 30 mol%, very particularly of 5 to 25 mol%, of the monomer (c).

10. Cleaning or rinsing composition according to any one of the preceding claims, **characterized in that** the molar ratio by weight of the total of the monomers (a) to the total of the monomers (b) is between 80/20 and 5/95, preferably 60/40 and 20/80.

11. Cleaning or rinsing composition according to any one of the preceding claims, **characterized in that** the molecular mass of the copolymer is at least 1000, advantageously at least 10,000, and at most 20,000,000, advantageously at most 10,000,000.

12. Cleaning or rinsing composition according to any one of the preceding claims, **characterized in that** the copolymer is chosen from the following compounds: with x having a mean value of 0 to 50%, preferably of 0 to 30%, very particularly of 5 to 25%,
y having a mean value of 10 to 95%, preferably of 20 to 70%,
z having a mean value of 3 to 80%, preferably of 10 to 60%,
and the y/z ratio preferably being of the order of 4/1 to 1/2,
with x+y+z = 100%, x, y and z representing the mol% of units derived from acrylamide, from acrylic acid (sodium salt) and from Diquat respectively.

13. Cleaning composition according to one of the preceding claims, **characterized in that** the said copolymer of formula I represents from 0.0005 to 10%, preferably from 0.001 to 5%, by weight with respect to the total weight of the said composition.

14. Cleaning or rinsing composition according to any one of the preceding claims, **characterized in that** the copolymer/surfactant ratio by weight is between 1/2 and 1/100, advantageously between 1/5 and 1/50.

15. Cleaning composition according to one of claims 1 to 12 for cleaning windows, the said composition comprising:
- from 0.001 to 10%, preferably 0.005 to 3%, by weight of at least one water-soluble or water-dispersible copolymer as defined in one of claims 1 to 12;
- from 0.005 to 20%, preferably from 0.5 to 10%, by weight of at least one nonionic and/or anionic surfactant;
- the remainder being formed of water, of solvents, such as. alcohols, and/or of various additives.

16. Cleaning composition according to claim 15 for cleaning windows, the said composition comprising an amine oxide as nonionic surfactant.

17. Cleaning composition according to one of claims 1 to 14 for washing dishes in an automatic dishwasher, **characterized in that** the composition comprises:
- from 0.1 to 5%, advantageously from 0.2 to 3%, by weight of the water-soluble or water-dispersible copolymer defined in one of claims 1 to 12, with respect to the total weight of dry matter of the composition;
- from 0.2 to 10%, advantageously from 0.5 to 5%, by weight with respect to the total weight of dry matter of a surfactant, preferably a nonionic surfactant, and optionally;
- from 30 to 95% by weight with respect to the total weight of detergent composition, expressed as dry matter, of detergency adjuvants (builders);
- from 3 to 25% by weight with respect to the total weight of the composition of an oxidizing system.

18. Rinsing composition according to one of claims 1 to 14 for rinsing dishes in an automatic dishwasher, **characterized in that** the composition comprises:
- from 0.02 to 10%, preferably from 0.1 to 5%, by weight of water-soluble or water-dispersible copolymer defined in one of claims 1 to 12 with respect to the total weight of the composition;
- from 0.2 to 15%, preferably 0.5 to 5%, by weight with respect to the total weight of the said composition of a nonionic surfactant or a mixture of nonionic and anionic surfactants;
- from 0 to 40%, preferably from 3 to 30%, by weight with respect to the total weight of dry matter of a calcium-sequestering organic acid, preferably citric acid;
- from 0 to 15%, preferably 0 to 10%, by weight with respect to the total weight of the said composition, expressed as dry matter, of an auxiliary agent, preferably a copolymer of acrylic acid and of maleic anhydride or acrylic acid homopolymers.

19. Cleaning composition according to one of claims 1 to 14 for washing dishes by hand, **characterized in that** the composition comprises:
- from 0.1 to 5 parts by weight with respect to the total weight of the said composition of water-soluble or water-dispersible copolymer defined in one of claims 1 to 12;
- from 5 to 50, preferably from 10 to 40, parts by weight of at least one surfactant, preferably an anionic surfactant;
· at least one noncationic bactericide or disinfectant;
· at least one synthetic cationic polymer agent;
· a polymer used to control the viscosity of the mixture and/or the stability of the foams;
· a hydrotropic agent;
· a hydrating or moisturizing agent or an agent for protecting the skin;
· a dye or fragrance, and a preservative.

20. Cleaning composition according to one of claims 1 to 14 for the external cleaning of motor vehicles, **characterized in that** it comprises:
- from 0.05 to 5% by weight of water-soluble or water-dispersible copolymer according to one of claims 1 to 12 with respect to the total weight of the said composition;
- from 0 to 30%, preferably from 0.5 to 15%, by weight of the formulation of at least one nonionic surfactant;
- from 0 to 30%, preferably from 0.5 to 15%, by weight of the formulation of at least one anionic surfactant;
- from 0 to 30%, preferably from 0.5 to 15%, by weight of an amphoteric and/or zwitterionic surfactant;
- from 0 to 30%, preferably from 0.5 to 15%, by weight of a cationic surfactant;
the minimum amount of surfactant being at least 1%;
- an inorganic and/or organic detergency adjuvant (builder);
- optionally a hydrotropic agent, fillers or pH modifiers.

21. Cleaning composition according to one of claims 1 to 14 for cleaning ceramics, in particular tilings, baths and washbasins, **characterized in that** it comprises:
- from 0.02 to 5% by weight with respect to the total weight of the said composition of water-soluble or water-dispersible copolymer according to one of claims 1 to 12;
- from 0 to 30%, preferably from 0 to 20%, by weight of at least one nonionic surfactant;
- from 0 to 30%, preferably from 0 to 20%, by weight of at least one anionic surfactant, the total amount of surfactants representing from 1.5 to 50%, preferably from 5 to 30%, by weight, more particularly from 10 to 20% by weight, with respect to the total weight of the composition;
- from 0.1 to 25% by weight with respect to the total weight of the composition of at least one organic or inorganic detergency adjuvant (builder);
- optionally a foam modifier, preferably an alkali metal soap;
- optionally pH modifiers, dyes, optical brighteners, agents for suspending material from dirty marks, detergent enzymes, compatible bleaching agents, agents for controlling gel formation, freezing-thawing stabilizers, bactericides, preservatives, solvents, fungicides, insect repellents, hydrotropic agents, fragrances, opacifiers or pearlescent agents,
the said composition exhibiting a pH of between 3 and 1 and an a/b molar ratio of between 30/70 and 60/40.

22. Cleaning composition according to one of claims 1 to 14 for cleaning toilet bowls, **characterized in that** it comprises:
- from 0.05 to 5% by weight of water-soluble or water-dispersible copolymer according to one of claims 1 to 12;
- from 0.1 to 40% and preferably between 0.5 and approximately 15% by weight with respect to the total weight of the composition of an inorganic acid cleaning agent chosen from phosphoric acid, sulphamic acid, hydrochloric acid, hydrofluoric acid, sulphuric acid, nitric acid or chromic acid and mixtures thereof or an organic acid cleaning agent chosen from acetic acid, hydroxyacetic acid, adipic acid, citric acid, formic acid, fumaric acid, gluconic acid, glutaric acid, malic acid, maleic acid, lactic acid, malonic acid, oxalic acid, succinic acid and tartaric acid and mixtures thereof, or an acid salt, preferably sodium bisulphate, and mixtures thereof;
- from 0.5 to 10% by weight of a surfactant, preferably an anionic or nonionic surfactant;
- from 0.1 to 3% by weight of a thickener, preferably of a gum, more particularly of a xanthan gum;
- various additives preferably chosen from preservatives intended to prevent the growth of microorganisms, dyes, fragrances and/or abrasives,
the said composition exhibiting a pH of between 0.5 and 4, preferably between 1 and 3.

23. Cleaning composition according to one of claims 1 to 14 for rinsing shower walls, **characterized in that** it comprises:
- from 0.02 to 5% by weight, advantageously from 0.05 to 1%, of water-soluble or water-dispersible copolymer according to one of claims 1 to 12;
- from 0.5 to 5% by weight of a nonionic surfactant, preferably an ethoxylated fatty acid ester or an alkylpolyglucoside;
- optionally from 0.01 to 5% by weight of a metal-chelating agent.

24. Cleaning composition according to one of claims 1 to 14 for cleaning glass-ceramic plates, **characterized in that** it comprises:
- from 0.1 to 5% by weight of the water-soluble or water-dispersible copolymer according to one of claims 1 to 12;
- from 0.1 to 1% by weight of a thickener, preferably a xanthan gum;
- from 10 to 40% by weight of an abrasive agent, preferably calcium carbonate or silica;
- from 0 to 7% by weight of a glycol, preferably n-butyl diethylene glycol;
- from 0.1 to 3% by weight of a silicone copolymer; and
- optionally a basifying agent or a sequestering agent.

25. Aqueous biocidal cleaning composition for the treatment of hard surfaces comprising:
- at least one water-soluble or water-dispersible copolymer according to one of claims 1 to 12;
- at least one cationic, amphoteric or aminated, preferably cationic, biocide;
- and optionally at least one nonionic, amphoteric or zwitterionic surfactant.

26. Aqueous biocidal cleaning composition according to claim 25 comprising from:
- 0.01 to 20%, preferably 0.05 to 5%, by weight of a copolymer according to any one of claims 1 to 12;
- from 0.1 to 20%, preferably from 0.5 to 5%, by weight of a biocide.

27. Aqueous biocidal cleaning composition according to claim 25 or claim 26, in which the biocide is chosen from:
* quaternary monoammonium salts of formulae
R¹R²R³R⁴N⁺X⁻
where
R¹ represents a benzyl group optionally substituted by a chlorine atom or a C₁-C₄ alkylbenzyl group,
R² represents a C₈-C₂₄ alkyl group,
R³ and R⁴, which are alike or different, represent a C₁-C₄ alkyl or hydroxyalkyl group,
X⁻ is a halide, sulphate or methyl sulphate solubilizing anion;
R^{1'}R^{2'}R^{3'}R^{4'}N⁺X⁻
where
R^{1'} and R^{2'}, which are alike or different, represent a C₈-C₂₄ alkyl group,
R^{3'} and R^{4'}, which are alike or different, represent a C₁-C₄ alkyl group,
X⁻ is a halide, sulphate or methyl sulphate solubilizing anion;
R^{1"}R^{2"}R^{3"}R^{4"}N⁺X⁻
where
R^{1"} represents a C₈-C₂₄ alkyl group,
R^{2"}, R^{3"} and R^{4"}, which are alike or different, represent a C₁-C₄ alkyl group,
X⁻ is a halide, sulphate or methyl sulphate solubilizing anion;
* monoquaternary heterocyclic amine salts, preferably laurylpyridinium, cetylpyridinium or (C₁₂-C₁₄ alkyl)benzylimidazolium chlorides;
* (fatty alkyl)triphenylphosphonium salts, preferably myristyltriphenylphosphonium bromide;
* amphoteric biocides, preferably N-[N'-(C₈-C₁₈ alkyl)-3-aminopropyl]glycine, N- [N'-(N"-(C₈-C₁₈ alkyl)-2-aminoethyl)-2-aminoethyl]glycine or N,N-bis[N'-(C₈-C₁₈ alkyl)-2-aminoethyl]glycine derivatives, such as (dodecyl)(aminopropyl)glycine or (dodecyl)-(diethylenediamine)glycine.

28. Use, in a cleaning composition for a hard surface, of at least one water-soluble or water-dispersible copolymer as defined in claims 1 to 12 in order to confer hydrophilization properties on a hard surface to which it has been applied.

29. Use, in a liquid cleaning composition for a hard surface, of at least one copolymer as defined in one of claims 1 to 12 in order to improve the rate of drying of a surface to which the said composition has been applied.

30. Use according to claim 28, **characterized in that** the hydrophilization properties are chosen from properties of "resistance to running" or "resistance to condensation" and persistent properties of "resistance to stains" or "resistance to marks".

31. Use according to one of claims 28 to 30, **characterized in that** from 0.0001 to 6 g/m² of surface, preferably from 0.001 to 2 g/m² of surface, of the said water-soluble or water-dispersible copolymer are deposited on the surface to be treated.

32. Use according to one of claims 28 to 31 for conferring hydrophilizing properties on a glass or ceramic surface or for improving the rate of drying of such a surface.

33. Use according to one of claims 28 to 31 for cleaning or rinsing dishes by hand or in an automatic dishwasher.

34. Use according to one of claims 28 to 31 for cleaning windows.

35. Use according to one of claims 28 to 31 for cleaning tilings, baths and washbasins.

36. Use according to one of claims 28 to 31 for cleaning toilet bowls.

37. Use according to one of claims 28 to 31 for cleaning shower walls.

38. Use according to one of claims 28 to 31 for cleaning glass-ceramic plates.

39. Use according to one of claims 28 to 31 for the external cleaning of motor vehicles.

40. Use of a copolymer according to any one of claims 1 to 12 for washing dishes in an automatic dishwasher, as agent for eliminating or decreasing the corrosion of the glass and of the designs present on the glass or the dishes during repeated washing operations.

41. Process for improving the hydrophilicity of a hard surface, which consists in treating the latter with a cleaning composition according to one of claims 1 to 12.
